# EUROPÄISCHE PATENTANMELDUNG

(11) **EP 4 783 218 A1**
(43) Veröffentlichungstag der Anmeldung: **29.07.2026**
(21) Anmeldenummer: 25220858.2
(22) Anmeldetag: 04.12.2025
(51) Int. Cl.: H01H 50/54, H01H 50/58

(54) **SCHALTGERÄT**

(30) Priorität: 27.01.2025 DE 102025102793
(71) Anmelder: Ellenberger & Poensgen GmbH, 90518 Altdorf (DE)
(72) Erfinder: HOFMEISTER, Lothar, 92318 Neumarkt (DE); HOLBE, Stefan, 90425 Nürnberg (DE); KAISER, Julian, 91058 Erlangen (DE); KÖPF, Hendrik-Christian, 90480 Nürnberg (DE)
(74) Vertreter: FDST Patentanwälte

(57) **Zusammenfassung**

Die Erfindung betrifft ein Schaltgerät (12) mit einem elektrischen Antrieb (42), der einen entlang eines ersten Verstellwegs (46) beweglich gelagerten Anker (44) aufweist, und mit einem mechanischen Schalter (22), der einen Festkontakt (28) und eine Kontaktbrücke (32) mit einem Bewegkontakt (36) aufweist, wobei die Kontaktbrücke (32) derart entlang eines zweiten Verstellwegs (40) bezüglich des Festkontakts (28) beweglich gelagert ist, dass in einem geschlossenen Zustand des mechanischen Schalters (22) der Bewegkontakt (36) an dem Festkontakt (28) anliegt, und dass in einem geöffneten Zustand der Bewegkontakt (36) von dem Festkontakt (28) beabstandet ist. Die Kontaktbrücke (32) ist beweglich bezüglich des Ankers (44) gelagert, und das Schaltgerät (12) umfasst eine Vorrichtung (70) zur Kompensation eines Abbrands des Bewegkontakts (36) und/oder des Festkontakts (28). Das Schaltgerät (12) ist derart ausgebildet, dass, wenn sich der mechanischen Schalter (22) im geschlossenen Zustand befindet, ein Beginn einer Bewegung des Ankers (44) zu einem Beginn einer Bewegung der Kontaktbrücke (32) führt.

## Beschreibung

Die Erfindung betrifft ein Schaltgerät. Das Schaltgerät umfasst einen elektrischen Antrieb, der einen entlang eines ersten Verstellwegs beweglich gelagerten Anker aufweist, und einen mechanischen Schalter, der eine beweglich gelagerte Kontaktbrücke mit einem Bewegkontakt und einen Festkontakt aufweist.

Üblicherweise werden Schutzschalter zur Absicherung einer elektrischen Leitung oder eines Geräts gegenüber einer Fehlfunktion des zugeordneten Stromkreises herangezogen, beispielsweise einer übermäßigen anliegenden elektrischen Spannung oder eines übermäßigen fließenden elektrischen Stroms. Dieser tritt beispielsweise bei einer Vorschädigung des abzusichernden Geräts oder der elektrischen Leitung auf. In diesem Fall erfolgt mittels des Schutzschalters ein Unterbrechen des Stromflusses, sodass eine weitere Beschädigung vermieden wird.

Zum Unterbrechen des Stromflusses weist der Schutzschalter ein Schaltgerät mit einem Schalter auf. Zur Bereitstellung eines Berührschutzes und zur leichten Montage ist der Schalter dabei innerhalb eines Gehäuses angeordnet. Der Schalter ist beispielsweise als Halbleiterschalter ausgestaltet. Dieser weist konstruktionsbedingt einen Innenwiderstand auf, weswegen dieser bei Betrieb erwärmt wird, zumindest wenn ein vergleichsweise großer elektrischer Strom geführt wird. Somit ist eine Kühlung erforderlich. Auch ist ein Wirkungsgrad verringert.

In einer Alternative hierzu ist der Schalter mechanisch ausgestaltet, weswegen ein elektrischer Widerstand verringert ist. Der mechanische Schalter weist üblicherweise einen Bewegkontakt auf, der bezüglich eines Festkontakts verbracht werden kann. Wenn diese zueinander beabstandet sind, ist der mechanische Schalter geöffnet. Wenn der Bewegkontakt an dem Festkontakt anliegt, ist der mechanische Schalter geschlossen, also in einem geschlossenen Zustand, sodass ein elektrischer Stromfluss über den mechanischen Schalter ermöglicht ist. In einer Weiterbildung ist zudem ein elektromechanischer Antrieb vorhanden, der ebenfalls auf den Bewegkontakt wirkt. Somit ist es möglich, mittels des elektromechanischen Antrieb den mechanischen Schalter zu öffnen oder zu schließen.

Bei einem Öffnen des mechanischen Schalters, also beim Beabstanden des Bewegkontakts von dem Festkontakt, ist es möglich, dass sich zwischen diesen zunächst ein Lichtbogen ausbildet, sodass ein Stromfluss über den mechanischen Schalter fortbesteht. Der Lichtbogen bricht erst zusammen, wenn die an dem Schutzschalter anliegende elektrische Spannung größer als die zum Aufrechterhalten des Lichtbogens erforderliche (elektrische) Lichtbogenspannung ist.

Aufgrund des Lichtbogens werden der Bewegkontakt und der Festkontakt erwärmt, sodass diese zumindest oberflächenseitig partiell aufschmelzen. Dabei verflüchtigt sich zudem ein Teil der jeweiligen Materialien. Bei dem nachfolgenden Verfestigen ist somit die Form des Bewegkontakts und des Festkontakts abgeändert, und diese weisen aufgrund des Materialmangels eine geringfügig flachere Form auf. Wenn somit beim nachfolgenden Schließen des Schalters der Bewegkontakt in die ursprüngliche Position bewegt wird, ist ein Anpressdruck, mit dem der Bewegkontakt an dem Festkontakt anliegt, geringer und gegebenenfalls ist ein geringfügiger Luftspalt zwischen diesem und dem Festkontakt vorhanden. Dies erhöht den elektrischen Widerstand, und es ist möglich, dass sich auch im geschlossenen Zustand zwischen dem Bewegkontakt und dem Festkontakt ein Lichtbogen ausbildet, was zu einer übermäßigen Erwärmung führt.

Zur Abhilfe hiervon ist üblicherweise eine Vorrichtung zur Kompensation eines Abbrands des Bewegkontakts und/oder des Festkontakts vorhanden. Diese weist meist einen Träger auf, an dem der Bewegkontakt zwischen zwei Anschlägen beweglich gelagert ist, nämlich in die Richtung, in die der Bewegkontakt zum Öffnen des mechanischen Schalters verbracht wird. Mittels einer an dem Träger und dem Bewegkontakt abgestützten Kontaktdruckfeder ist der Bewegkontakt vorgespannt.

Zum Öffnen und Schließen des mechanischen Schalters wird dabei der Träger bewegt, zum Beispiel mittels des Antriebs. Beim Schließen wird dabei der Träger noch weiterbewegt, wenn der Bewegkontakt bereits an dem Festkontakt anliegt und somit nicht mehr bewegt werden kann. Dies führt dann zu einem weiteren Spannen der Kontaktdruckfeder. Mittels der Kontaktdruckfeder ist somit sichergestellt, dass im geschlossenen Zustand der Bewegkontakt stets an dem Festkontakt anliegt, auch wenn sich diese während der Verwendung verändern, beispielsweise aufgrund eines Abbrands. Beim Öffnen des mechanischen Schalters wird dabei jedoch der Träger erst solange bewegt, bis eine Relativbewegung des Bewegkontakts bezüglich des Trägers aufgrund der Anschläge nicht mehr möglich ist. Dies führt somit zu einer verringerten Schaltgeschwindigkeit.

Der Erfindung liegt die Aufgabe zugrunde, ein besonders geeignetes Schaltgerät anzugeben, wobei vorteilhafterweise eine Schaltgeschwindigkeit erhöht und/oder Herstellungskosten reduziert sind.

Erfindungsgemäß wird diese Aufgabe durch die Merkmale des Anspruchs 1 gelöst. Vorteilhafte Weiterbildungen und Ausgestaltungen sind Gegenstand der Unteransprüche.

Das Schaltgerät dient insbesondere dem Schalten eines elektrischen Stroms, also insbesondere dem Erstellen und/oder Unterbrechen eines elektrischen Stromflusses. Hierfür weist das Schaltgerät zweckmäßigerweise zwei Zustände auf, nämlich einen elektrisch leitenden Zustand, der auch als geschlossener Zustand bezeichnet wird. In diesem Fall ist es möglich, mittels des Schaltgeräts den elektrischen Strom zu führen. Bei dem anderen Zustand, der als geöffneter oder elektrisch nichtleitender Zustand bezeichnet wird, ist insbesondere ein elektrischer Stromfluss über das Schaltgerät nicht möglich. Beispielsweise ist das Schaltgerät manuell betätigt/betätigbar, sodass es sich bei dem Schaltgerät um einen Handschalter handelt. Alternativ oder in Kombination hierzu ist es zum Beispiel möglich, das Schaltgerät elektrisch zu betätigen und somit insbesondere aus der Ferne. In einer weiteren Alternative ist das Schaltgerät beispielsweise automatisch betätigt, zweckmäßigerweise in Abhängigkeit von bestimmten Bedingungen. Geeigneterweise ist das Schaltgerät ein Bestandteil eines Schutzschalters oder eines Schütz.

Der Schutzschalter dient zum Beispiel der Absicherung eines Geräts, und der Schutzschalter ist beispielsweise ein Geräteschutzschalter. Alternativ oder in Kombination hierzu dient der Schutzschalter der Absicherung einer Leitung und ist somit ein Leitungsschutzschalter. Insbesondere wird der Schutzschalter in einem Gleichspannungskreis eingesetzt, also zum Beispiel zwischen einer Last und einer Gleichspannungsquelle oder dergleichen, sodass insbesondere ein Stromkreis gebildet ist. Vorzugsweise liegt hierbei im Gleichspannungskreis eine elektrische Gleichspannung zwischen 400 V und 650 V an, also insbesondere höherer Gleichspannung. Vorzugsweise wird der Schutzschalter zur Absicherung eines Aktors bei einer Industrieanlage verwendet. Der Aktor bildet hierbei insbesondere die Last. Zweckmäßigerweise wird der Schutzschalter oder zumindest das Schaltgerät im Bereich der Industrieautomation verwendet. Insbesondere ist die mittels des Schutzschalters/Schaltgeräts geschaltete elektrische Spannung 24 V, 48 V, 380 V, 650 V, 760 V. Bei einer Alternative wird der Schutzschalter zur Absicherung oder zumindest das Schaltgerät zum Schalten einer Straßenbeleuchtung, eines Schiffsbordnetzes, Bahnanwendungen-Infrastruktur, Bahnanwendungen-Antrieb oder im Bereich der elektrifizierten Luftfahrt verwendet. Bei einer weiteren Alternative wird der Schutzschalter / das Schaltgerät im Ausbau und Integration erneuerbarer Energieerzeuger, bei Inselnetzen, im privaten häuslichen Bereich, in Gewächshäusern, bei der Elektrifizierung straßengebundener Mobilität (Elektromobilität), Landwirtschaft oder bei Baustellenfahrzeugen verwendet. Die verwendet elektrische (Gleich-)Spannung ist dabei zum Beispiel zwischen 1500 V und 3000 V oder beträgt 110 V, 380 V, 400 V 800 V, 1000 V 1500 V, 3000 V. Zusammenfassend wird alternativ zur Anwendung bei einer Industrieanlage der Schutzschalter / das Schaltgerät beispielsweise bei einem Elektrofahrzeug verwendet, wie einem Kraftfahrzeug, einem Flugzeug oder einem Schiff/Boot.

In einer Alternative hierzu ist beispielsweise das Schaltgerät als ein Trennschalter ausgebildet oder einen Bestandteil davon, der auch als Trenner bezeichnet wird.

Beispielsweise umfasst das Schaltgerät einen mechanischen Hebel, mittels dessen der Schaltzustand des Steuergeräts verändert werden kann.

Das Schaltgerät umfasst zweckmäßigerweise zwei Geräteanschlüsse, an die im Montagezustand weitere Bestandteile des Stromkreises angeschlossen sind. Hierfür sind die Geräteanschlüsse geeignet, insbesondere vorgesehen und eingerichtet. Zweckmäßigerweise ist hierfür an dem jeweiligen Geräteanschluss ein Kabel oder eine Stromschiene angeschlossen, wobei ein Querschnitt dieser zum Beispiel zwischen 10 mm2 und 100 mm2 oder zwischen 25 mm2 und 92 mm2 ist. Der Querschnitt beträgt beispielsweise 16 mm2, 25 mm2 oder 35 mm2. Der Querschnitt ist beispielsweise 6 mm2, zwischen 6mm2 und 16 mm2 oder zwischen 16 mm2 und 50 mm2. Insbesondere sind die Geräteanschlüsse nach Art von Käfigklemmen ausgebildet oder umfassen zumindest diese. Die beiden Geräteanschlüsse sind zweckmäßigerweise mittels eines Strompfads miteinander elektrisch verbunden. Beispielsweise sind hierbei die beiden Geräteanschlüsse mittels des Strompfads direkt miteinander elektrisch kontaktiert, oder mit dem Strompfad ist noch ein weiteres Bauteil elektrisch in Reihe geschaltet, über das und den Strompfad dann die beiden Geräteanschlüsse elektrisch miteinander verbunden sind.

Das Schaltgerät weist geeigneterweise ein Gehäuse auf, das vorzugsweise aus einem Kunststoff gefertigt ist. In dem Gehäuse sind insbesondere sämtlich anderen Bauteile des Schaltgeräts angeordnet. Zweckmäßigerweise bildet das Gehäuse eine äußere Begrenzung des Schaltgeräts. Somit ist ein Berührschutz bereitgestellt, und die Bauteile sind vor Umgebungseinflüssen geschützt. Beispielsweise ist das Gehäuse einteilig ausgestaltet, was eine Dichtheit erhöht. Alternativ hierzu ist das Gehäuse aus mehreren Gehäuseteilen zusammengesetzt. Besonders bevorzugt ist das Gehäuse mittels zweier aufeinander gesetzter Schalen gebildet. Somit ist eine Montage erleichtert. Der Strompfad ist geeigneterweise in dem Gehäuse angeordnet. Zweckmäßigerweise sind die etwaigen Geräteanschlüsse in das Gehäuse eingebracht, sodass eine elektrische Kontaktierung des Strompfads von außerhalb des Gehäuses ermöglicht ist.

Das Schaltgerät weist einen mechanischen Schalter auf, der geeigneterweise in dem etwaigen Gehäuse angeordnet ist. Zweckmäßigerweise bildet der mechanische Schalter einen Bestandteil des etwaigen Strompfads. Somit ist der mechanische Schalter elektrisch zwischen die beiden Geräteanschlüsse des Schaltgeräts geschaltet. Folglich ist es möglich, mittels des mechanischen Schalters einen elektrischen Stromfluss über den Strompfad zu schalten. Beispielsweise weist der Strompfad noch weitere Bauteile auf, oder zum Beispiel ist der Strompfad lediglich mittels des mechanischen Schalters sowie etwaiger elektrischer Leitungen, wie Stromschienen, die zu dem mechanischen Schalter führen, gebildet. Somit sind Herstellungskosten reduziert.

Der mechanische Schalter weist eine Kontaktbrücke mit einem Bewegkontakt auf. Zum Beispiel umfasst die Kontaktbrücke einen Brückenkörper an dem der Bewegkontakt befestigt ist. Beispielsweise ist dabei der Bewegkontakt einstückig mit dem Brückenkörper, oder zweckmäßigerweise sind der Bewegkontakt und der Brückenkörper aus unterschiedlichen Materialien erstellt. Insbesondere ist der Brückenkörper aus einem Kupfer gefertigt. Zum Beispiel ist der Bewegkontakt an dem Brückenkörper festgelötet, festgeschweißt oder festgenietet. Insbesondere ist hierbei die Kontaktbrücke, geeigneterweise der etwaige Brückenkörper, streifenartig und weist somit eine Hauptausdehnungsrichtung auf. Vorzugsweise ist dabei der Bewegkontakt einem der Enden der Kontaktbrücke in der Hauptausdehnungsrichtung zugeordnet.

Zudem weist der mechanische Schalter einen Festkontakt auf. Vorzugsweise ist hierbei der Festkontakt ein Bestandteil eines Anschlusses. Der Anschluss weist geeigneterweise einen Anschlusskörper auf, der zum Beispiel aus einem Kupfer erstellt ist. Beispielsweise ist der Festkontakt aus dem gleichen Material wie der Anschlusskörper erstellt und insbesondere an diesen angeformt. Zweckmäßigerweise jedoch sind diese aus unterschiedlichen Materialien gefertigt, vorzugsweise aus einem Metall. Beispielsweise ist der Festkontakt an dem Anschlusskörper festgelötet, festgeschweißt oder festgenietet. Der Anschluss oder zumindest der Festkontakt sind zweckmäßigerweise starr an dem etwaigen Gehäuse gehalten, sodass eine Relativbewegung des Festkontakts bezüglich des Gehäuses nicht möglich ist.

Die Kontaktbrücke ist bezüglich des Festkontakts entlang eines zweiten Verstellwegs beweglich gelagert, insbesondere somit auch bezüglich des etwaigen Gehäuses. Somit ist es möglich, die Kontaktbrücke und daher auch den Bewegkontakt, bezüglich des Festkontakts zu bewegen. Dabei ist der mechanische Schalter derart ausgebildet, dass in einem / dem geschlossenen Zustand des mechanischen Schalters der Bewegkontakt an dem Festkontakt anliegt, wobei zweckmäßigerweise ein direkter mechanischer Kontakt zwischen diesen realisiert ist. In einem / dem geöffneten Zustand hingegen ist der Bewegkontakt von dem Festkontakt beabstandet. Zum Verändern des Zustands des mechanischen Schalters wird somit die Kontaktbrücke entlang des zweiten Verstellwegs bewegt, wobei der Abstand des Bewegkontakts zu dem Festkontakt verändert wird.

Insbesondere wird hierbei mittels der Anlage des Bewegkontakts an dem Festkontakt die Bewegung der Kontaktbrücke in der einen Richtung begrenzt. Bei Bewegen der Kontaktbrücke in die entgegengesetzte Richtung hingegen erfolgt ein Beabstanden der beiden Kontakte voneinander, sodass zwischen diesen insbesondere ein Luftspalt gebildet wird. In diesem Zustand ist der mechanische Schalter vorzugsweise elektrisch nichtleitend und/oder geöffnet.

Das Schaltgerät umfasst einen elektrischen Antrieb, der geeigneterweise ebenfalls in dem etwaigen Gehäuse angeordnet ist. Der elektrische Antrieb weist einen entlang eines ersten Verstellwegs beweglich gelagerten Anker auf. Der Anker ist insbesondere angetrieben. Vorzugsweise ist der erste Verstellweg mittels zweier Anschläge begrenzt, sodass der Anker zwischen den beiden Anschlägen verbracht werden kann. Der elektrische Antrieb weist zweckmäßigerweise eine elektrische Spule auf, die geeigneterweise ortsfest gehalten ist. Mit anderen Worten ist die elektrische Spule besonders bevorzugt starr an dem etwaigen Gehäuse befestigt, beispielsweise direkt oder über zusätzliche Bauteile. Bei Betrieb des elektrischen Antriebs wird dabei die elektrische Spule bestromt. Der Anker ist insbesondere als ein Permanentmagnet ausgebildet oder umfasst diesen. Alternativ hierzu umfasst der Anker zweckmäßigerweise ein ferromagnetisches Bauteil. Vorzugsweise liegt der erste Verstellweg auf einer Achse der elektrischen Spule. Beispielsweise ist dabei der Anker von der elektrischen Spule umfangsseitig umgeben oder bezüglich dieser entlang deren Achse versetzt. Vorzugsweise ist der elektrische Antrieb derart ausgebildet, dass bei Betrieb des Antriebs, also insbesondere bei Bestromung der elektrischen Spule, der Anker entlang der Achse der elektrischen Spule bewegt wird, also entlang des ersten Verstellwegs. Vorzugsweise wird dabei die Bewegung des Ankers, vorzugsweise lediglich, mittels der etwaigen Anschläge begrenzt.

Der Anker ist geeigneterweise in Wirkverbindung mit der Kontaktbrücke, sodass der mechanische Schalter mittels des elektrischen Antriebs angetrieben ist. Somit ist es möglich, mittels Betriebs des elektrischen Antriebs, den (Schalt-)Zustand des mechanischen Schalters zu verändern, also diesen in den geschlossenen und/oder geöffneten Zustand zu versetzen. Besonders bevorzugt ist dabei der erste Verstellweg parallel zu dem zweiten Verstellweg, was eine Konstruktion erleichtert.

Die Kontaktbrücke ist beweglich bezüglich des Ankers gelagert. Somit ist es möglich, die Kontaktbrücke bezüglich des Ankers zu verstellen, zumindest in geringem Maße. Dabei ist die Richtung, in die die Kontaktbrücke bezüglich des Ankers verstellt/verbracht werden kann, zweckmäßigerweise parallel zu dem ersten Verstellweg und/oder dem zweiten Verstellweg. Somit ist eine Konstruktion vereinfacht.

Das Schaltgerät umfasst ferner eine Vorrichtung zur Kompensation eines Abbrands des Bewegkontakt und/oder des Festkontakts. Sofern somit ein Abbrand des Festkontakts oder des Bewegkontakt auftritt, also insbesondere eine Ausdehnung dieser aufgrund eines Materialverlust oder einer sonstigen Veränderung der Form verringert wird, wird dies mittels der Vorrichtung kompensiert, sodass im geschlossenen Zustand des mechanischen Schalters auch weiterhin der Bewegkontakt an dem Festkontakt anliegt, vorzugsweise vollflächig. Zusammenfassend ist die Vorrichtung somit geeignet, insbesondere vorgesehen und eingerichtet, den Abbrand des Bewegkontakt und/oder des Festkontakts zu kompensieren, sodass im geschlossenen Zustand diese jeweils mechanisch direkt aneinander anliegen. Falls somit ein Abtragen des Bewegkontakts / des Festkontakts erfolgt, wird dies mittels der Vorrichtung kompensiert. Insbesondere ist somit der Abstand der Kontaktbrücke zu dem Anker im geschlossenen Zustand veränderbar, geeigneterweise in Abhängigkeit der Stärke / des Umfangs des Abbrands, was zweckmäßigerweise aufgrund der beweglichen Lagerung der Kontaktbrücke bezüglich des Ankers ermöglicht ist. Somit ist der zweite Verstellweg nicht konstant, und ein Ende des zweiten Verstellwegs wird zum Beispiel mittels der Vorrichtung vorgegeben. Alternativ oder in Kombination hierzu dient die Vorrichtung beispielsweise auch dem Toleranzausgleich und ist hierfür geeignet, insbesondere vorgesehen und eingerichtet. Folglich werden insbesondere Fertigungstoleranzen, Materialtoleranzen und/oder Toleranzen beim Zusammenbau dem kompensiert. Zusammenfassend dient die Vorrichtung insbesondere dem Sicherstellen, dass im geschlossenen Zustand der Bewegkontakt stets an dem Festkontakt anliegt. Insbesondere dient die Vorrichtung somit der sogenannten Durchhubkompensation.

Das Schaltgerät ist zudem derart ausgebildet, dass, wenn sich der mechanische Schalter im geschlossenen Zustand befindet, ein Beginn einer Bewegung des Ankers zu einem Beginn einer Bewegung der Kontaktbrücke führt. Insbesondere wird hierfür zumindest teilweise die Vorrichtung verwendet, sodass mittels dieser sichergestellt ist, dass der Beginn der Bewegung des Ankers zu dem Beginn der Bewegung der Kontaktbrücke führt. Zweckmäßigerweise erfolgt bis zum Beginn der Bewegung des Ankers keine Bewegung sonstiger Bestandteile des mechanischen Schalters und/oder des Schaltgeräts, wenn der mechanische Schalter geöffnet werden soll. Insbesondere wird somit, wenn sich der mechanische Schalter im geschlossenen Zustand befindet, und auf den Anker eine Kraft entlang des erste Verstellwegs wirkt, eine Kraft im Wesentlichen unverzüglich in die Kontaktbrücke eingeleitet, wobei diese parallel zu dem zweite Verstellwegs gerichtet ist. Zweckmäßigerweise sind dabei die beiden Verstellwege zueinander parallel, und somit auch die wirkenden Kräfte. Beispielsweise ist dabei das Schaltgerät derart ausgebildet, dass der Beginn der Bewegung des Ankers in beide Richtungen entlang des ersten Verstellwegs zu dem Beginn der Bewegung der Kontaktbrücke in die jeweilige Richtung führt. Besonders bevorzugt jedoch gilt dies lediglich für die Richtung, die zu einem Öffnen des mechanischen Schalters führt. Somit ist eine Konstruktion vereinfacht.

Aufgrund einer derartigen Ausgestaltung ist somit im Wesentlichen keine Totzeit vorhanden, und ein Betrieb des elektrischen Antriebs, insbesondere der Beginn der Bestromung der etwaigen elektrischen Spule, die zu dem Bewegen des Ankers führt, führt unmittelbar zur Bewegung der Kontaktbrücke und somit zum Öffnen des mechanischen Schalters. Somit wird ein darüber geführter elektrischer Strom vergleichsweise schnell unterbrochen. Hierfür ist es nicht erforderlich, den elektrischen Antrieb vergleichsweise leistungsstark auszubilden und eine vergleichsweise hohe Kraft / Beschleunigung auf den Anker auszuüben, weswegen eine Baugröße und ein Gewicht und somit auch Herstellungskosten verringert sind.

Beispielsweise umfasst das Schaltgerät lediglich den mechanischen Schalter. Besonders bevorzugt jedoch umfasst das Schaltgerät zudem einen Halbleiterschalter, der beispielsweise als Feldeffekttransistor, wie als MOSFET, oder als IGBT oder GTO ausgebildet ist. Der Halbleiterschalter ist dabei zum Beispiel elektrisch in Reihe mit dem mechanischen Schalter geschaltet. Somit ist es möglich, mittels des Halbleiterschalters zunächst den elektrischen Strom zu unterbrechen und anschließend den mechanischen Schalter zu öffnen. Somit ist das Ausbilden eines Lichtbogens vermieden, wobei dennoch eine galvanische Trennung erfolgt. Alternativ hierzu ist der Halbleiterschalter beispielsweise elektrisch parallel zu dem mechanischen Schalter geschaltet. Wenn der mechanische Schalter geöffnet ist, jedoch dort Lichtbogen ausgebildet ist, ist es möglich, den Halbleiterschalter kurzzeitigen in den elektrisch leitenden Zustand zu versetzen, weswegen nunmehr der über das Schaltgerät geführte elektrische Strom mittels des Halbleiterschalters geführt wird. Infolgedessen bricht der Lichtbogen zusammen, sodass der elektrische Stromfluss über den mechanischen Schalter unterbrochen wird. Anschließend wird der Halbleiterschalter wieder in den elektrisch nichtleitenden Zustand versetzt. In diesem Fall erfolgt kein erneutes Ausbilden des Lichtbogens und der elektrische Strom ist unterbrochen. Alternativ hierzu wird vor Öffnen des mechanischen Schalters der Halbleiterschalter in den elektrisch leitenden Zustand versetzt. Wenn dann der mechanische Schalter in den geöffneten Zustand versetzt wird, wird der elektrische Strom mittels des Halbleiterschalters geführt, weswegen bei dem mechanischen Schalter kein Lichtbogen ausgebildet wird. Im Anschluss hieran wird ebenfalls der Halbleiterschalter in den elektrisch nichtleitenden Zustand versetzt, sodass über das Schaltgerät kein elektrischer Strom mehr geführt wird.

Beispielsweise umfasst der elektrische Antrieb lediglich eine einzige elektrische Spule. Alternativ hierzu umfasst der elektrische Antrieb mehrere derartige elektrische Spulen, sodass die mittels des elektrischen Antriebs bereitgestellte Kraft vergrößert ist. Der elektrische Antrieb ist zum Beispiel als "Moving Magnet Aktuator" ausgebildet. Dem "Moving Magnet Aktuator" ("Moving Magnet Actuator") ist dabei auch der Anker zugeordnet, der beweglich gelagert ist. Zudem weist der "Moving Magnet Aktuator" eine Antriebseinheit mit der oder mehreren elektrischen Spulen auf, die bei Betätigung des elektrischen Antriebs bestromt werden, sodass zwischen diesen und dem Anker eine magnetische Wechselwirkung erfolgt. Die elektrischen Spulen sind dabei geeigneterweise ortsfest gehalten. Da die elektrische(n) Spule(n) stationär gehalten ist/sind, ist eine Konstruktion vereinfacht, und es sind, mit Ausnahme der für die Lagerung erforderlichen Komponenten, keine weiteren beweglich Bauteile oder elektrische Verbindungen zwischen den beweglichen Bauteilen, nämlich dem Anker, und den stationären Bauteilen des "Moving Magnet Aktuators" erforderlich. Somit ist auch eine Reibung des "Moving Magnet Aktuators", der im Weiteren auch lediglich als Aktuator bezeichnet ist, verringert.

Vorzugsweise umfasst die Antriebseinheit zwei elektrische Spulen, die zum Beispiel baugleich sind. Zumindest jedoch sind die beiden elektrischen Spulen zueinander entlang einer Längsachse versetzt und konzentrisch zu dieser angeordnet. Der Anker befindet sich dabei insbesondere auf der Längsachse und ist entlang dieser beweglich gelagert, die daher insbesondere parallel zu dem ersten Verstellweg ist. Dabei befindet sich bei einem Zustand des mechanischen Schalters der Anker in einem zwischen den beiden elektrischen Spulen vorhandenen Luftspalt und wird dort beispielsweise mittels eines magnetischen Kurzschlussblechs gehalten. Im anderen Schaltzustand hingegen ist der Anker entlang der Längsachse versetzt, auf der insbesondere die Achsen der elektrischen Spulen liegen. In einer weiteren Alternative ist beispielsweise in jedem der beiden Zuständen der Anker bezüglich des Kurzschlussblechs versetzt.

Da die Anzahl der beweglichen Bestandteile des "Moving Magnet Aktuators", insbesondere lediglich der Anker, vergleichsweise gering ist, und dieser insbesondere ein vergleichsweise geringes Gewicht aufweist, ist eine Dynamik des Aktuators vergleichsweise hoch. Somit ist eine Trägheit beim Betätigen des mechanischen Schalters verringert. Infolgedessen ist mittels des Schaltgeräts ein vergleichsweise schnelles Schalten ermöglicht.

Beispielsweise ist der zweite Verstellweg gebogen. Besonders bevorzugt jedoch ist der zweite Verstellweg geradlinig. Der zweite Verstellweg ist insbesondere senkrecht zur Ausdehnung der Kontaktbrücke. Somit ist eine Konstruktion vereinfacht. Beispielsweise umfasst der mechanische Schalter lediglich einen einzigen Bewegkontakt. Besonders bevorzugt jedoch weist der mechanische Schalter einen weiteren Bewegkontakt auf, der vorzugsweise ebenfalls ein Bestandteil der Kontaktbrücke ist. Dem weiteren Bewegkontakt ist ein weiterer Festkontakt zugeordnet, der insbesondere ein Bestandteil eines weiteren Anschlusses ist. Zweckmäßigerweise sind die beiden Bewegkontakte, die beiden Festkontakte und/oder die beiden Anschlüsse zueinander baugleich. Hierbei ist der mechanische Schalter zweckmäßigerweise derart ausgebildet, dass die beiden Bewegkontakte an dem jeweils zugeordneten Festkontakt anliegen, wenn sich der mechanische Schalter im geschlossenen Zustand befindet, also wenn der mechanische Schalter im elektrisch leitenden (leitfähigen) Zustand ist. Mittels Bewegens der Kontaktbrücke entlang des zweiten Verstellwegs wird dann jeder Bewegkontakt von dem jeweils zugeordneten Festkontakt beabstandet. Folglich ist geeigneterweise der mechanische Schalter nach Art eines Doppelunterbrechers ausgebildet, weswegen die zwischen jedem Festkontakt und dem zugeordneten Bewegkontakt anliegende elektrische Spannung im geöffneten (Schalt-)Zustand des mechanischen Schalters reduziert ist. Infolgedessen ist ein Ausbilden eines Lichtbogens dort unterbunden, oder dies erfolgt erst bei einer vergleichsweise hohen anliegenden elektrischen Spannung. Die Vorrichtung ist dabei vorzugsweise ebenfalls dem weiteren Bewegkontakt und/oder dem weiteren Festkontakt zugeordnet, sodass deren jeweiliger Abbrand kompensiert wird und/oder etwaige Toleranzen ausgeglichen werden.

Zweckmäßigerweise ist dem Festkontakt und dem Bewegkontakt eine Löschkammer zugeordnet. Mittels der Löschkammer erfolgt dabei insbesondere ein Löschen eines zwischen diesen gebildeten Lichtbogens, wenn der mechanische Schalter geöffnet wird. Hierfür umfasst die Löschkammer zweckmäßigerweise mehrere Löschbleche oder dergleichen. Diese sind aus einem Metall und/oder einer Keramik erstellt. Sofern die beiden Bewegkontakte und die beiden Festkontakte vorhanden sind, sind zweckmäßigerweise zwei entsprechende Löschkammern vorhanden.

Vorzugsweise umfasst die Löschkammer zudem eine Blaseinrichtung, wie einen Permanentmagneten und/oder einen Stahlkern. Vorzugsweise umfasst die Blaseinrichtung eines oder mehrere Blasbleche, zwischen denen die Löschbleche angeordnet sind. Mittels der Blaseinrichtung wird ein magnetisches Feld bereitgestellt, sodass auf den zwischen dem Bewegkontakt von dem Festkontakt vorhandenen Lichtbogen die Lorentzkraft wirkt, aufgrund derer der Lichtbogen zwischen die Löschbleche getrieben wird.

Wenn sich der mechanische Schalter im geöffneten Zustand befindet, ist es beispielsweise möglich, die Kontaktbrücke mittels des Ankers zu bewegen. Mit anderen Worten ist es möglich, mittels des Ankers eine Kraft auf die Kontaktbrücke entlang des zweiten Verstellwegs aufzubringen, sodass der mechanische Schalter in den geschlossenen Zustand überführt wird. Hierfür sind diese insbesondere mechanisch mittels eines zumindest teilweise längenveränderlichen Bauteils gekoppelt, beispielsweise einer Feder, eines Bandes oder Fadens. Mittels dieser wird somit insbesondere die Verbringbarkeit der Kontaktbrücke bezüglich des Ankers begrenzt. Zusammenfassend ist somit die bewegliche Lagerung der Kontaktbrücke bezüglich des Ankers realisiert ist, wobei dennoch eine Kraftaufbringung mittels des Ankers auf die Kontaktbrücke in beide Richtungen entlang des zweiten Verstellwegs ermöglicht ist.

Alternativ hierzu ist das Schaltgerät derart ausgebildet, dass es mittels des elektrischen Antriebs beispielsweise lediglich möglich ist, den mechanischen Schalter von dem geschlossenen Zustand in den geöffneten Zustand zu überführen. Das Überführen von dem geöffneten Zustand in den geschlossenen Zustand ist dabei beispielsweise mittels des elektrischen Antriebs nicht möglich. Besonders bevorzugt umfasst in diesem Fall das Schaltgerät eine Rückstellfeder, mittels derer zweckmäßigerweise die Kontaktbrücke beaufschlagt ist. Die Rückstellfeder befindet sich dabei insbesondere auf der dem elektrischen Antrieb gegenüberliegenden Seite der Kontaktbrücke, und mittels dieser wird insbesondere eine Kraft auf die Kontaktbrücke ausgeübt. Falls keine weiteren Kräfte wirken, also insbesondere der elektrische Antrieb nicht bestromt ist, wird mittels der Rückstellfeder der Bewegkontakt / die Bewegkontakte entlang des zweiten Verstellwegs verbracht, sodass der mechanische Schalter in den geschlossenen Zustand überführt wird. Hierfür ist die Rückstellfeder geeignet, insbesondere vorgesehen und eingerichtet. Im geschlossenen Zustand ist dabei insbesondere die Kontaktbrücke federbelastet, sodass der Bewegkontakt kraftschlüssig an dem Festkontakt anliegt.

Besonders bevorzugt weist das Schaltgerät einen Schieber auf, der starr an dem Anker befestigt ist. Somit ist eine Relativbewegung des Schiebers bezüglich des Ankers vermieden, und beim Verbringen des Ankers wird auch der Schieber verstellt. Da die Kontaktbrücke bezüglich des Ankers beweglich gelagert ist, ist somit auch die Kontaktbrücke bezüglich des Schiebers beweglich gelagert. Beispielsweise ist der Schieber mechanisch direkt an dem Anker befestigt. Besonders bevorzugt jedoch sind diese über eine Betätigungsstange aneinander befestigt, die insbesondere parallel zum ersten Verstellweg und/oder zweiten Verstellweg verläuft. Somit ist eine Konstruktion vereinfacht, und eine Rückwirkung des elektrischen Antriebs auf die Kontaktbrücke ist aufgrund des mittels der Betätigungsstange realisierten Abstands vermieden. Vorzugsweise ist der dabei der Schieber und/oder der Anker rotatorisch festgehalten, sodass eine Rotation dieser, insbesondere um eine parallel zum ersten Verstellweg verlaufende Achse, vermieden ist. Somit ist ein unkontrolliertes Verhalten des Schaltgeräts vermieden und eine Konstruktion vereinfacht.

Die Vorrichtung umfasst zweckmäßigerweise ein Kompensationselement, dass dem Verbringen des Schiebers gegen die Kontaktbrücke im geschlossenen Zustand des mechanischen Schalters dient und hierfür geeignet, insbesondere vorgesehen und eingerichtet ist. Somit liegt im geschlossenen Zustand des mechanischen Schalters, also insbesondere, wenn keine weiteren Kräfte wirken und/oder eine Bewegung der einzelnen Bestandteile des Schaltgeräts abgeschlossen ist, also insbesondere im stationären Zustand, der Schieber an der Kontaktbrücke an. Geeigneterweise wird in diesem Fall mittels des elektrischen Antriebs keine Kraft ausgeübt, oder diese wird zumindest teilweise mittels der Vorrichtung zumindest teilweise kompensiert/aufgehoben. Im geschlossenen Zustand des mechanischen Schalters liegt dabei der Schieber beispielsweise mechanisch direkt an der Kontaktbrücke an, oder über weitere Bestandteile. Aufgrund der Anlage des Schiebers ist somit eine direkte mechanische Krafteinleitung der auf den Anker wirkenden Kraft auf die Kontaktbrücke ermöglicht, zumindest wenn die Kraft in Richtung der Kontaktbrücke gerichtet ist. Somit ist eine Konstruktion vereinfacht ist. Dabei bewegen sich insbesondere der Anker und die Kontaktbrücke im Wesentlichen gleichförmig, weswegen eine vergleichsweise schnelle Öffnung des mechanischen Schalters realisiert wird.

Zusammenfassend ist insbesondere mittels des Kompensationselements sichergestellt, dass im geschlossenen Zustand des mechanischen Schalters der Anker nicht an einem Anschlag des ersten Verstellwegs anliegt, sondern von diesem beispielsweise weg versetzt ist. Das Maß, um den dieser wegversetzt ist, wird dabei anhand des Abbrands und/oder des Kompensationselements eingestellt/vorgegeben.

Beispielsweise ist die Kontaktbrücke in entsprechenden Führungen des etwaigen Gehäuses gelagert, die vorzugsweise parallel zum zweiten Verstellweg verlaufen. Somit ist eine Anzahl an erforderlichen Bauteilen verringert. Besonders bevorzugt jedoch umfasst das Schaltgerät einen Kontaktbrückenträger, der insbesondere hohlzylindrisch und/oder quaderförmig ausgebildet ist. An dem Kontaktbrückenträger ist dabei die Kontaktbrücke gehalten. Vorzugsweise erfolgt hierbei die Lagerung der Kontaktbrücke entlang des zweiten Verstellwegs zumindest teilweise mittels des Kontaktbrückenträgers, was die Konstruktion vereinfacht. Insbesondere ist der Kontaktbrückenträger aus einem Kunststoff gefertigt, sodass dieser auch der elektrischen Isolierung dient.

Vorzugsweise ist die Kontaktbrücke zumindest teilweise bezüglich des Kontaktbrückenträgers verstellbar. Hierfür weist der Kontaktbrückenträger insbesondere eine senkrecht zum zweiten Verstellweg verlaufenden Durchgangsöffnung auf, durch die die Kontaktbrücke gesteckt ist, sodass diese seitlich über den Kontaktbrückenträger übersteht, vorzugsweise beidseitig. Die Durchgangsöffnung weist dabei entlang des zweiten Verstellwegs eine größere Ausdehnung als die Kontaktbrücke auf, wobei vorzugsweise die Kontaktbrücke federbelastet ist, sodass diese gegen ein Ende der Durchgangsöffnung gedrückt wird. Als Feder wird beispielsweise die etwaige Rückstellfeder verwendet, oder zweckmäßigerweise eine Kontaktdruckfeder, die insbesondere an dem Kontaktbrückenträger sowie der Kontaktbrücke abgestützt ist. Insbesondere ist diese und/oder die bewegliche Lagerung der Kontaktbrücke an dem Kontaktbrückenträger ein Bestandteil der Vorrichtung. Dabei befindet sich im geschlossenen Zustand des mechanischen Schalters der Kontaktbrückenträger zweckmäßigerweise stets an der gleichen Position, was die Konstruktion vereinfacht. Jedoch ist dann die Position der Kontaktbrücke bezüglich des Kontaktbrückenträgers abhängig von dem Abbrand des Bewegkontakt/Festkontakts.

Besonders bevorzugt ist dabei der Schieber bezüglich des Kontaktbrückenträgers beweglich. Zumindest ist es insbesondere möglich, den Schieber und den Kontaktbrückenträger zumindest teilweise unabhängig voneinander zu bewegen. Somit ist es trotz der unterschiedlichen Positionen der Kontaktbrücke bezüglich des Kontaktbrückenträgers möglich, den Schieber gegen die Kontaktbrücke zu verbringen, wenn sich der Schalter im geschlossenen Zustand befindet.

Vorzugsweise sind dabei der Kontaktbrückenträger und der Schieber aneinander geführt. Somit werden deren Positionen zueinander stabilisiert, was eine Robustheit erhöht. Hierfür sind diese insbesondere ineinandergesteckt. Beispielsweise ist der Kontaktbrückenträger in den Schieber gesteckt oder zweckmäßigerweise der Schieber in den Kontaktbrückenträger. Vorzugsweise weist der Kontaktbrückenträger hierfür eine geeignete Aufnahme auf. Beispielsweise wird dabei eine Bewegung des Schiebers bezüglich des Kontaktbrückenträgers lediglich dann unterbunden, wenn der Schieber an der Kontaktbrücke anliegt, und diese an dem Ende der etwaigen Durchgangsöffnung. Somit ist eine Krafteinwirkung von dem Schieber auf den Kontaktbrückenträger lediglich über die Kontaktbrücke möglich. Somit ist eine Konstruktion vereinfacht und eine Montage erleichtert.

Besonders bevorzugt jedoch umfasst auch der Schieber und/oder die Kontaktbrücke Träger zueinander korrespondierende Anschläge, sodass eine direkte Krafteinwirkung auf den Kontaktbrückenträger ermöglicht ist, zumindest wenn sich die Kontaktbrücke an einer bestimmten Position relativ zu dem Kontaktbrückenträger befindet. Somit ist eine Belastung der Kontaktbrücke verringert und eine gleichmäßige Krafteinleitung in den Kontaktbrückenträger realisiert, was zu einem gleichmäßigen Verstellen der Kontaktbrücke führt.

Bevorzugt sind dabei der Schieber und der Kontaktbrückenträger lediglich lose ineinandergesteckt. Aufgrund des losen Ineinandersteckens ist es dabei mittels des elektrischen Antriebs zweckmäßigerweise lediglich möglich, den Kontaktbrückenträger in eine Richtung entlang des zweiten Verstellwegs zu bewegen, zumindest mittels Bestromens des Antriebs. Eine derartige Bewegung führt insbesondere zum Öffnen des mechanischen Schalters. Bei der Bewegung des Ankers in die entgegengesetzte Richtung, ist aufgrund des losen Ineinandersteckens insbesondere keine Kraftübertragung auf den Kontaktbrückenträger möglich. Zweckmäßigerweise bleiben dabei dennoch diese ineinandergesteckt, wobei jedoch die Ausdehnung des auf diese Weise gebildeten Bauteils vergrößert wird. Das Zurückbewegen des Kontaktbrückenträgers erfolgt zweckmäßigerweise mittels der etwaigen Rückstellfeder. Aufgrund des losen Ineinandersteckens ist es somit möglich, den Kontaktbrückenträger und daher auch die Kontaktbrücke teilweise unabhängig von dem elektrischen Antrieb zu bewegen oder in einer entsprechenden Position zu belassen.

Beispielsweise umfasst das Kompensationselement eine Feder, an der der Schieber im geschlossenen Zustand des mechanischen Schalters abgestützt ist. Hierbei liegt im geschlossenen Zustand des mechanischen Schalters, der auch lediglich als Schalter bezeichnet ist, der Schieber beispielsweise direkt an der Feder an. Alternativ hierzu wirkt diese beispielsweise auf den Anker oder die etwaige Betätigungsstange, sodass der Schieber indirekt an der Feder abgestützt ist. Mittels der Feder wird dabei der Schieber, insbesondere auch der Anker, in Richtung der Kontaktbrücke verbracht/gedrückt. Mit anderen Worten ist somit im geschlossenen Zustand der Schieber vorzugsweise mittels der Feder federbelastet

Insbesondere ist dabei im geöffneten Zustand des mechanischen Schalters die Feder entspannt, sodass mittels dieser keine weitere Kraft bereitgestellt wird. Somit ist es möglich, diese vergleichsweise klein auszugestalten, da lediglich für eine vergleichsweise geringe Strecke mittels der Feder eine Kraft bereitgestellt wird. Die Länge der Feder ist dabei geeigneterweise auf den möglichen Abbrand des Bewegkontakt und/oder Festkontakts eingestellt. Wenn diese vollständig abgebrannt sind und somit der mechanische Schalter beschädigt ist, ist insbesondere die Feder entspannt. Somit sind Materialkosten für die Feder und ein Platzbedarf verringert. Auch ist es aufgrund der Feder möglich, vergleichsweise geringe, jedoch zuverlässig wirkende Kräfte bereitzustellen, sodass der Schieber gegen die Kontaktbrücke verbracht wird und dort gehalten wird. In diesem Fall ist die Feder beispielsweise bereits zumindest teilweise entspannt, sodass keine übermäßige Kraft auf die Kontaktbrücke mittels des Schiebers aufgebracht wird. Somit wird der mechanische Schalter auch in dem geschlossenen Zustand belassen, solange kein Öffnen gewünscht ist.

Alternativ oder in Kombination hierzu umfasst das Kompensationselement ein erstes Magnetelement und ein zweites Magnetelement. Dabei ist das erste Magnetelement dem Schieber und das zweite Magnetelemente der Kontaktbrücke zugeordnet. Insbesondere ist das erste Magnetelement an dem Schieber befestigt. Vorzugsweise umfasst der Schieber hierfür eine Aufnahmeöffnung und/oder Mulde, innerhalb derer das erste Magnetelement eingesetzt ist. Alternativ oder in Kombination hierzu ist das erste Magnetelement beispielsweise mit dem Material des Schiebers umspritzt, der vorzugsweise aus einem Kunststoff gefertigt ist. Somit ist eine Robustheit erhöht und eine Herstellung vereinfacht. Dabei ist insbesondere sichergestellt, dass kein direkter mechanischer Kontakt zwischen dem ersten Magnetelement und der Kontaktbrücke erfolgt, sodass eine Beschädigung vermieden ist. Auch erfolgt mittels des Materials des Schiebers zumindest teilweise eine Dämpfung beim Verbringen des Schiebers gegen die Kontaktbrücke, was eine Beschädigung des ersten Magnetelements weiter vermeidet.

Beispielsweise umfasst das erste Magnetelement ein oder mehrere Fortsätze, mittels derer die Kontaktbrücke zumindest teilweise umgriffen ist, wenn der Schieber an der Kontaktbrücke anliegt. Somit werden mittels des ersten Magnetelements bereitgestellte und/oder geformte Magnetfeldlinien zumindest teilweise um die Kontaktbrücke herumgeleitet, weswegen der Schieber an der Kontaktbrücke stabilisiert wird. Alternativ oder in Kombination hierzu ist auf diese Weise ein Luftspalt zwischen dem ersten und zweiten Magnetelement verringert.

Beispielsweise ist das erste Magnetelement als Permanentmagnet ausgebildet. Das zweite Magnetelement ist zum Beispiel aus einem ferromagnetischen Material erstellt. Somit sind Materialkosten reduziert. Alternativ umfasst zweckmäßigerweise das zweite Magnetelement einen Permanentmagneten oder ist damit gebildet. Folglich ist eine zwischen den beiden Magnetelementen wirkende Kraft vergrößert, sodass ein sicheres Verbringen des Schiebers gegen die Kontaktbrücke erfolgt. In einer weiteren Alternative ist beispielsweise das erste Magnetelement aus einem ferromagnetischen Material erstellt, und das zweite Magnetelement umfasst einen Permanentmagneten. Somit ist eine Montage des Schaltgeräts vereinfacht. Alternativ hierzu sind beide Magnetelemente aus einem ferromagnetischen Material erstellt. In diesem Fall sind diese insbesondere derart orientiert, dass bei einem Stromführen über das Schaltgerät, ein aufgrund des elektrischen Stroms durch die Kontaktbrücke hervorgerufene Magnetfeld geeignet geformt wird, sodass sich das erste und zweites Magnetelement gegenseitig anziehen. Somit sind Herstellungskosten weiter reduziert. Als ferromagnetischen Material wird jeweils zweckmäßigerweise ein Eisen oder Stahl verwendet.

Beispielsweise ist das zweite Magnetelement in die Kontaktbrücke eingearbeitet, oder die Kontaktbrücke ist zum Beispiel eine Legierung oder als ein Tri-Metall oder Bi-Metall ausgestaltet. Folglich ist eine verliersichere Anordnung realisiert.

Insbesondere liegt dabei das zweites Magnetelement an der Kontaktbrücke an, sodass eine Relativbewegung dieser zueinander unterbunden ist. Somit ist die Position der Kontaktbrücke stets auch anhand des zweiten Magnetelements vorgegeben, und ein unvorhergesehenes Verhalten des Schaltgeräts ist unterbunden.

Besonders bevorzugt ist das zweite Magnetelement auf der dem Schieber gegenüberliegenden Seite der Kontaktbrücke angeordnet. Beispielsweise ist hierbei das zweite Magnetelement lediglich lose an die Kontaktbrücke gelegt, oder besonders bevorzugt mit dieser verklebt / verschweißt / verlötet oder vernietet, was eine Robustheit erhöht und eine Montage erleichtert. Aufgrund der Anordnung wird bei einem Bewegen der beiden Magnetelemente aufeinander zu die Kontaktbrücke in Richtung des erstes Magnetelements bewegt und insbesondere gegen den Schieber gedrückt. Folglich ist keine komplizierte Befestigung des zweiten Magnetelements an der Kontaktbrücke erforderlich. Dabei wird auch bei einer Beschädigung der Befestigung aufgrund der Magnetkraft zwischen den beiden Magnetelementen das Ablösen vermieden.

In einer Weiterbildung ist beispielsweise die Kontaktbrücke mittels des zweiten Magnetelements umfangsseitig umgeben, zumindest entlang einer bestimmten Strecke, insbesondere eines Teils entlang der Hauptausdehnungsrichtung. Vorzugsweise ist das zweite Magnetelement nach Art eines Rings ausgebildet, durch den die Kontaktbrücke bei Herstellung gesteckt wird. Vorzugsweise ist dabei das zweite Magnetelement aus dem ferromagnetischen Material, beispielsweise Eisen, erstellt, weswegen Materialkosten vergleichsweise gering sind. Aufgrund des umfangsseitigen Umgebens befindet sich somit ein Teil des zweitem Magnetelements auf der dem Schieber zugewandten Seite, weswegen die zwischen diesen wirkenden Kräfte vergrößert sind, auch wenn lediglich vergleichsweise wenig Material und/oder schwache magnetische Kräfte vorhanden sind. Somit sind Herstellungskosten des ersten und/oder zweiten Magnetelement reduziert oder können reduziert werden. Aufgrund des umfangsseitigen Umgebens ist zudem sichergestellt, dass das zweite Magnetelement nicht von der Kontaktbrücke abgelöst wird, weswegen eine Robustheit erhöht ist.

In einer Alternative umfasst das Kompensationselement ein Elastomer, über das der Schieber an der Kontaktbrücke angebunden ist. Aufgrund des Elastomers, ist somit der Schieber stets gegen die Kontaktbrücke verbracht, da dieser über das Elastomer daran anliegt. Vorzugswiese weist dabei das Elastomer ein vergleichsweise hohes Elastizitätsmodul auf, neigt jedoch zum Kriechen, insbesondere vergleichsweise stark. Aufgrund des Elastomers ist es somit auch weiterhin möglich, den Anker und die Kontaktbrücke zueinander zu bewegen. Vorzugsweise befindet sich dabei im geschlossenen Zustand des mechanischen Schalters der Anker an einen Anschlag des ersten Verstellwegs und wird zum Beispiel dort gehalten. Aufgrund des Elastomers ist es somit möglich, die Position des Ankers bezüglich der Kontaktbrücke zu verändern, auch wenn diese mechanisch aneinander angebunden sind. Somit kann der Abbrand oder sonstige Toleranzen ausgeglichen werden. Wenn jedoch eine vergleichsweise schnelle Bewegung des Ankers erfolgt, nämlich wenn der mechanische Schalter geöffnet werden soll, wird diese Bewegung, insbesondere aufgrund des vergleichsweisen hohen Elastizitätsmoduls, direkt an die Kontaktbrücke übertragen. Aufgrund des Elastomers sind Herstellungskosten reduziert und die Herstellung des Schaltgeräts vereinfacht.

Bei einer Weiterbildung wird beispielsweise im geschlossenen Zustand des mechanischen Schalters der Schieber und daher auch der Anker aufgrund der Elastizität des Elastomers erneut in Richtung der Kontaktbrücke gezogen. Folglich wird der Anker von dem etwaigen Anschlag des ersten Verstellwegs beabstandet. Somit wirkt das Elastomer nach Art einer Feder. In einer weiteren Alternative ist beispielsweise anstatt des Elastomers eine Feder vorhanden, die eine vergleichsweise kleine Federkonstante aufweist, zumindest bei einer Dehnung. Bei einer Kompression/Stauchung hingegen ist insbesondere die Federkonstante vergrößert.

In einer weiteren Alternative umfasst das Kompensationselement beispielsweise ein Formgedächtnismaterial, über das der Schieber an der Kontaktbrücke angebunden ist. Aufgrund des Formgedächtnismaterials ist der Schieber stets gegen die Kontaktbrücke verbracht, wobei aufgrund der Verformbarkeit des Formgedächtnismaterials die Kontaktbrücke bezüglich des Ankers verbracht werden kann und somit beweglich ist. Das Formgedächtnismaterial weist insbesondere zwei unterschiedliche Zustände auf, von denen dieses einen annimmt, wenn sich der mechanische Schalter im geschlossenen Zustand befindet. Dieser Zustand wird dabei zweckmäßigerweise während der vollständigen oder zumindest während des Anfangs der Bewegung des Ankers aufrechterhalten, die zu einem Öffnen des mechanischen Schalters führt. Zusammenfassend weist zum Verbringen des mechanischen Schalters in den geschlossenen Zustand das Formgedächtnismaterial vorzugsweise eine Form auf, die von der Form abweicht, die das Formgedächtnismaterial im geschlossenen Zustand des mechanischen Schalters aufweist.

Zweckmäßigerweise ist das Formgedächtnismaterial ein Formgedächtnispolymer oder eine Formgedächtnislegierung. Zweckmäßigerweise handelt es sich dabei um eine magnetische Formgedächtnislegierungen. Sofern kein Magnetfeld vorhanden ist, ist dabei geeigneterweise eine Verformbarkeit gegeben oder erleichtert. Sofern jedoch ein Magnetfeld vorhanden ist, wird das Formgedächtnismaterial in eine vordefinierte Position überführt, bei der insbesondere eine Stauchung nicht möglich ist oder lediglich mit vergleichsweise großen Kräften erfolgen kann. Dabei ist das Formgedächtnismaterial insbesondere derart ausgebildet/angeordnet, dass aufgrund des Magnetfelds, das aufgrund eines Stromflusses durch die Kontaktbrücke bereitgestellt wird, dieses die entsprechende Form annimmt.

Alternativ oder in Kombination hierzu umfasst das Kompensationselement beispielsweise eine magnetorheologische Flüssigkeit. Insbesondere ist die magnetorheologische Flüssigkeit derart ausgebildet, dass bei Abwesenheit eines Magnetfelds, diese als Flüssigkeit vorliegt, wobei insbesondere eine Viskosität vergleichsweise groß ist. Falls hingegen das Magnetfeld vorhanden ist, ist geeigneterweise die Viskosität verringert, und die magnetorheologische Flüssigkeit liegt beispielsweise als Festkörper vor. Vorzugsweise bewirkt dies das Magnetfeld, dass bei einem Stromfluss über die Kontaktbrücke hervorgerufen wird. Somit ist im geschlossenen Zustand des mechanischen Schalters die magnetorheologische Flüssigkeit vergleichsweise fest, weswegen eine dann auf den Anker ausgeübte Kraft im Wesentlichen unverzüglich auf die Kontaktbrücke übertragen wird.

Beispielsweise ist das Schaltgerät ausgebildet, dass bei/nach dem Beginn eines Bewegens des Ankers eine Relativgeschwindigkeit des Ankers bezüglich der Kontaktbrücke erst ansteigt und ein Maximum erreicht. Dabei wird das Maximum erst erreicht, nachdem bereits die Bewegung der Kontaktbrücke begonnen hat. Hierfür ist insbesondere der etwaige Schieber oder ein sonstiges Element mittels eines Feder/Dämpfersystems mit der Kontaktbrücke mechanisch gekoppelt. Hierbei ist der Dämpfer zweckmäßigerweise vergleichsweise hart, sodass eine abrupt auf den Anker einwirkende Kraft im Wesentlichen unverzüglich in die Kontaktbrücke eingeleitet wird. Somit wird eine vergleichsweise schnelle Schaltgeschwindigkeit realisiert. Die Feder hingegen ist vergleichsweise weich, und weist somit eine vergleichsweise kleine Federkonstante auf, weswegen es möglich ist, die Kontaktbrücke bezüglich des Ankers in eine jeweils geeignete Position zu bewegen, aufgrund des Dämpfers ist dabei eine Bewegungsgeschwindigkeit reduziert. Somit dient dies im Wesentlichen dem Ausgleich des Abbrands. In einer weiteren Alternative ist beispielsweise die Feder nicht vorhanden.

In einer weiteren Alternative ist der Anker an einem Halter angebunden, beispielsweise direkt oder über die etwaige Betätigungsstange. Der Halter ist hierbei um eine parallel zum zweiten Verstellweg verlaufende Drehachse drehbar. Zum Beispiel ist der Halter starr an dem Anker befestigt, und auch der Anker ist um die Drehachse drehbar. Alternativ hierzu ist der Halter bezüglich des Ankers drehbar. Die Kontaktbrücke ist in einer Haltekontur des Halters gelagert, die helixförmig um die Drehachse herum verläuft. Vorzugsweise sind zwei derartige Haltekonturen vorhanden, und die Kontaktbrücke ist an deren gegenüberliegenden Seiten in jeweils einer der Haltekonturen geführt. Insbesondere ist hierbei die Kontaktbrücke bezüglich der Drehachse nicht drehbar gelagert, oder zumindest wird eine Drehung um die Drehachse verhindert. Ferner weist das Schaltgerät vorzugsweise eine Andruckfeder auf, mittels derer die Kontaktbrücke an dem Halter abgestützt ist.

Wenn sich somit der mechanische Schalter in dem geschlossenen Zustand befindet, ist es möglich, mittels entsprechender Kompression der Andruckfeder einen Abbrand des Bewegkontakt und des Festkontakts auszugleichen. Dabei erfolgt eine Drehung des Halters um die Drehachse. Mit anderen Worten ist es somit mittels der helixförmigen Lagerung der Kontaktbrücke möglich, die Kontaktbrücke bezüglich des Ankers zu bewegen und somit einen Abstand dieser zueinander einzustellen. Mittels der Andruckfeder wird dabei sichergestellt, dass im geschlossenen Zustand des mechanischen Schalters der Bewegkontakt an dem Festkontakt anliegt. Bei Beginn des Bewegens des Ankers unterbleibt aufgrund der mechanischen Reibung bei der drehbaren Lagerung des Halters sowie der Reibung zwischen der Kontaktbrücke und dem Halter zunächst eine Bewegung der Kontaktbrücke bezüglich des Halters, sodass der Bewegkontakt von dem Festkontakt beabstandet wird. Insbesondere sind die Materialien zum Bereitstellen einer derartigen Reibung geeignet gewählt / bearbeitet.

Die Erfindung betrifft ferner einen Schutzschalter mit einem derartigen Schaltgerät. Der Schutzschalter dient insbesondere der Unterbrechung eines elektrischen Stroms, wenn ein Fehlerfall vorliegt, beispielsweise ein Überstrom und/oder ein Kurzschlussstrom. Alternativ oder in Kombination hierzu wird mittels des Schutzschalters der elektrische Stromfluss unterbrochen, wenn eine anliegende elektrische Spannung übermäßig ist oder erfasst wurde, dass ein Lichtbogen vorliegt. Der Schutzschalter weist hierfür zweckmäßigerweise einen Sensor auf, mittels dessen insbesondere der etwaige Fehlerfall erfasst werden kann. Der Sensor dient hierbei geeigneterweise zur Erfassung eines Zustands des Schutzschalters und/oder des mittels des Schutzschalters geführten elektrischen Stroms. Zweckmäßigerweise sind mehrere entsprechende Sensoren vorhanden, sodass eine vergleichsweise genaue Bestimmung von unterschiedlichen Fehlerfällen ermöglicht ist. Hierbei ist beispielsweise einer der Sensoren als ein Spannungssensor und ein anderer als ein Stromsensor ausgebildet.

Der Schutzschalter umfasst geeigneterweise eine Steuereinheit, die signaltechnisch mit dem Sensor verbunden ist. Mittels der Steuereinheit ist das Schaltgerät betätigt, vorzugsweise in Abhängigkeit von mittels des Sensors erfassten Messdaten, und/oder wenn der Fehlerfall erfasst wurde. Hierfür werden zweckmäßigerweise die mittels der Sensoren bereitgestellten Messdaten mittels der Steuereinheit ausgewertet. Wenn der Fehlerfall vorliegt, wird insbesondere mittels der Steuereinheit der mechanische Schalter geöffnet und somit in den nicht leitenden Zustand versetzt. Hierfür wird insbesondere der Antrieb entsprechend bestromt.

Die im Zusammenhang mit dem Schaltgerät erläuterten Weiterbildungen und Vorteile sind sinngemäß auch auf den Schutzschalter sowie untereinander zu übertragen und umgekehrt.

Nachfolgend werden Ausführungsbeispiele der Erfindung anhand einer Zeichnung näher erläutert. Darin zeigen:
- Fig. 1: schematisch einen Gleichspannungskreis mit einer Last und einem Schutzschalter, der ein Schaltgerät umfasst,
- Fig. 2, 3: perspektivisch bzw. in einer Schnittdarstellung den Schutzschalter mit dem Schaltgerät, das einen mechanischen Schalter mit einem Bewegkontakt und einem Festkontakt und eine Vorrichtung zur Kompensation eines Abbrands des Bewegkontakts und/oder des Festkontakts aufweist,
- Fig. 4: in einer Schnittdarstellung die an einem Kontaktbrückenträger beweglich gelagerte Kontaktbrücke, die den Bewegkontakt umfasst,
- Fig. 5 - 8: in einer Schnittdarstellung jeweils eine alternative Ausführungsform der Vorrichtung,
- Fig. 9: in einer weiteren Schnittdarstellung die Vorrichtung gemäß Figur 8, und
- Fig. 10: perspektivisch eine weitere Ausführungsform der Vorrichtung, die einen Halter umfasst.

Einander entsprechende Teile sind in allen Figuren mit den gleichen Bezugszeichen versehen.

In Figur 1 ist schematisch vereinfacht ein Gleichspannungskreis 2 dargestellt, der eine Gleichspannungsquelle 4 umfasst. Mittels dieser wird eine elektrische Gleichspannung von 650 V bereitgestellt, die zwischen den Polen 6 der Gleichspannungsquelle 4 anliegt. Mit einem der Pole 6 ist eine Last 8 direkt und mit dem anderen über einen Schutzschalter 10 elektrisch verbunden ist. Somit ist ein Stromkreis gebildet.

In Figur 2 ist perspektivisch der Schutzschalter 10 dargestellt, der ein Schaltgerät 12 umfasst. Das Schaltgerät 12 weist ein Gehäuse 14 mit zwei Gehäusehälften 16 auf, die aneinandergefügt und aus einem Kunststoff gefertigt sind. In das Gehäuse 14 sind zwei Öffnungen eingebracht, innerhalb derer jeweils ein Geräteanschluss 18 angeordnet ist. Dort ist das Anschließen einer zu der Gleichspannungsquelle 4 bzw. der Last 8 führenden elektrischen Leitung ermöglicht. Die Geräteanschlüsse 18 weisen jeweils nicht näher dargestellte Klemmschrauben auf, die durch eine jeweilige Montageöffnung 20 des Gehäuses 14 zugänglich sind. Mittels Eindrehens der Klemmschrauben wird die dem jeweiligen Geräteanschluss 18 zugeordnete Leitung geklemmt und folglich elektrisch kontaktiert.

In Figur 3 ist in einer Schnittdarstellung das Schaltgerät 12 dargestellt. Dieses weist einen mechanischen Schalter 22 auf, der innerhalb des Gehäuses 14 angeordnet ist und zwei Anschlüsse 24 umfasst, die zueinander beabstandet sind. Die Anschlüsse 24 umfassen jeweils einen Anschlusskörper 26, der als eine Stromschiene ausgebildet ist und aus einem verzinnten Kupfer erstellt ist. Die beiden Anschlusskörper 26 sind im Wesentlichen in einer gemeinsamen Ebene angeordnet, und jeder Anschlusskörper 26 ist mittels einer nicht näher dargestellten Leitung mit jeweils mit einem der Geräteanschlüsse 18 elektrisch verbunden. An einem der Anschlusskörper 26 ist ein Festkontakt 28 und an dem anderen ein weiterer Festkontakt 30 festgeschweißt, die aus einem vergleichsweise abbrandresistenten und elektrisch leitfähigen Material erstellt sind.

Ferner weist der mechanische Schalter 22 eine Kontaktbrücke 32 auf, die einen im Wesentlichen streifenförmigen Brückenkörper 34 umfasst, der ebenfalls aus einem verzinnten Kupfer erstellt ist. An den Brückenkörper 34 ist ein Bewegkontakt 36 und ein weiterer Bewegkontakt 38 angeschweißt, die aus dem gleichen Material wie die beiden Festkontakte 28, 30 erstellt sind. Die Kontaktbrücke 32 ist entlang eines zweiten Verstellwegs 40 beweglich gelagert, der im Wesentlichen senkrecht zu der Ausdehnung des Brückenkörpers 34 und geradlinig ist. Wenn sich die Kontaktbrücke 32 an einem Ende des zweiten Verstellwegs 40 befindet, liegt der Bewegkontakt 36 an dem Festkontakt 28 und der weitere Bewegkontakt 38 an dem weiteren Festkontakt 30 mechanisch an, und der mechanische Schalter 22 befindet sich in einem geschlossenen Zustand. Am anderen Ende des zweiten Verstellwegs 40 hingegen sind die Bewegkontakte 36, 38 von den Festkontakten 28, 30 beabstandet, und der mechanische Schalter 22 befindet sich in einem geöffneten Zustand.

Wenn sich der mechanische Schalter 22 im geschlossenen Zustand befindet, sind die beiden Geräteanschlüsse 28 elektrisch leitend verbunden, und über die Kontaktbrücke 32 wird ein elektrischer Strom geführt. Wenn sich der mechanische Schalter 22 im geöffneten Zustand befindet, sind die beiden Geräteanschlüsse 18 galvanisch zueinander getrennt. Auch wird über die Kontaktbrücke 32 kein elektrischer Strom mehr geführt.

Das Schaltgerät 12 weist zudem einen elektrischen Antrieb 42 auf, der ebenfalls in dem Gehäuse 14 angeordnet ist. Der elektrische Antrieb 42, der auch lediglich als Antrieb 42 bezeichnet wird, ist mittels einer nicht näher dargestellten Steuereinheit des Schutzschalters 10 betrieben, die ebenfalls in dem Gehäuse 14 angeordnet ist. Hierbei ist die Steuereinheit signaltechnisch mit einem nicht näher dargestellten Sensor verbunden, mittels derer der mittels des Schaltgeräts 12 geführte elektrische Strom charakterisiert und/oder erfasst werden kann. Dabei wird der elektromechanische Antrieb 42 in Abhängigkeit von mittels des Sensors erfasster Messdaten betrieben.

Der Antrieb 42 weist einen Anker 44 auf, der entlang eines ersten Verstellwegs 46 beweglich gelagert ist. Der erste Verstellweg 46 ist dabei parallel zu dem zweiten Verstellweg 40, jedoch geringfügig länger als dieser. Der Antrieb 42 ist als Moving Magnet Aktuator ausgebildet und weist zwei elektrische Spulen 48 auf, die konzentrisch zueinander, jedoch entlang des ersten Verstellwegs 46 zueinander versetzt angeordnet sind. Mittels der elektrischen Spulen 48 ist der Anker 44 umfangsseitig umgeben. Der Anker 44 ist an einer parallel zum ersten/zweiten Verstellweg 46, 40 angeordneten Betätigungsstange 48 befestigt, welche wiederum endseitig an einem Schieber 50 starr angebunden ist.

Der Schieber 52, der in Figur 4 ebenfalls in der Schnittdarstellung entlang der Öffnungsrichtung 40 vergrößert dargestellt ist, ist in einer Aufnahme 54 eines im Wesentlichen quaderförmigen Kontaktbrückenträgers 56 eingesetzt, der aus einem Kunststoff gefertigt ist. Die Quaderform erstreckt sich entlang des zweiten Verstellwegs 40, und die beiden Stirnseiten sind offen, sodass der Kontaktbrückenträger 56 hohlzylindrisch mit rechteckförmigen Querschnitt ist. Dabei ist mittels einer der Stirnseiten die Aufnahme 54 bereitgestellt, in die der Schieber 52 in Öffnungsrichtung 40 eingesetzt ist. Durch die gegenüberliegende Stirnseite ragt eine Rückstellfeder 58, die an der Kontaktbrücke 32 und einem Halter 60 abgestützt ist. Der Halter 60 ist mittels des Gehäuses 14 gebildet, sodass die Rückstellfeder 58 an dem Gehäuse 14 abgestützt ist.

An dem Kontaktbrückenträger 56 ist die Kontaktbrücke 32 gelagert. Hierfür weist der Kontaktbrückenträger 56, nämlich gegenüberliegende Längsseiten, zueinander deckungsgleiche Führungsschlitze 62 auf, sodass eine Durchgangsöffnung 64 gebildet ist. Durch die Durchgangsöffnung 64 ist die Kontaktbrücke 32 geführt, sodass diese beidseitig des Kontaktbrückenträgers 56, also senkrecht zum zweiten Verstellweg 40, jeweils einen Überstand aufweist. Einer der Überstände weist dabei den Bewegkontakt 36 und der andere den weiteren Bewegkontakt 38 auf. Aufgrund der Führungsschlitze 62 ist es dabei möglich, die Kontaktbrücke 32 parallel zu dem zweiten Verstellweg 40 bezüglich des Kontaktbrückenträgers 56 zu bewegen.

Der Schieber 52 ist dabei lediglich lose in die Aufnahme 54 eingesetzt, sodass es möglich ist, diesen zumindest teilweise aus dem Kontaktbrückenträger 56 herauszubewegen, wobei ein vollständiges Entfernen nicht möglich ist. Auch wird ein zu weites Hineinschieben des Schiebers 52 in den Kontaktbrückenträger 56 mittels korrespondierender Anschläge 66 des Schiebers 52 und das Kontaktbrückenträgers 56 vermieden. Hierfür weist der Schieber 52 eine nach außen vorspringende Stufe auf, die an den Rand des Kontaktbrückenträgers 56 angelegt werden kann. Hierbei ist jedoch lediglich eine Relativbewegung dieser parallel zum ersten/zweiten Verstellweg 46, 40 möglich, und der Schieber 52 ist an dem Kontaktbrückenträger 56 geführt, an dem die Kontaktbrücke 32 gehalten ist. Aufgrund einer derartigen Konstruktion ist es dabei zudem möglich die Kontaktbrücke 32 bezüglich des Ankers 44 parallel zu dem ersten/zweiten Verstellweg 46, 40 zu bewegen.

Auf der der Kontaktbrücke 56 gegenüberliegenden Seite ist an dem Schieber 52 eine Feder 68 angebunden. Die Feder 68 ist dabei parallel zum ersten/zweiten Verstellweg 46, 40 angeordnet und umgibt die Betätigungsstange 50, sodass die Position der Feder 68 fest vorgegeben ist. Im geöffneten Zustand des mechanischen Schalters 22 ist das dem Schieber 52 gegenüberliegende Freiende der Feder 68 lose. Im geschlossenen Zustand des mechanischen Schalters 22 hingegen ist dieses Freiende an dem Gehäuse 14 oder einem Teil des elektrischen Antriebs 42 abgestützt, sodass mittels dieser eine Kraft auf den Schieber 52 ausgeübt wird.

Im geöffneten Zustand des mechanischen Schalters 22 befindet sich der Anker 44 an einem Ende des ersten Verstellwegs 46. Der Schieber 52 ist an dem dem Anker 44 gegenüberliegenden Ende an der Kontaktbrücke 32 abgestützt, wobei die Anschläge 66 des Schiebers 52 und das Kontaktbrückenträgers 56 aneinander anliegen. Dabei ist mittels der Kontaktbrücke 32 die Rückstellfeder 58 komprimiert.

Zum Verbringen des mechanischen Schalters 22 in den geschlossenen Zustand wird der Anker 44 entlang des ersten Verstellwegs 46 verbracht, wofür insbesondere die elektrischen Spulen 48 geeignet bestromt werden. Hierbei ist es lediglich möglich, den Anker 44 an das gegenüberliegende Ende des ersten Verstellwegs 46 zu verbringen. Infolgedessen wird auch der Schieber 52 und die Feder 68 bewegt, die gegen den elektrischen Antrieb 42 oder das Gehäuse 14 verbracht und somit komprimiert wird. Aufgrund des losen Ineinandersteckens ist jedoch eine Kraftübertragung auf den Kontaktbrückenträger 56 mittels des elektrischen Antriebs 42 nicht möglich. Jedoch wirkt nunmehr auf die Rückstellfeder 58 keine Gegenkraft mehr, und diese wird solange entspannt, was zu einer Bewegung der Kontaktbrücke 32 entlang des zweiten Verstellwegs 40 führt, bis die Bewegkontakte 36, 38 an den Festkontakten 28, 30 anliegen. Dabei wird auch der Kontaktbrückenträger von der Kontaktbrücke 32 mitgenommen. Da der erste Verstellweg 46 länger als der zweite Verstellweg 40 ist, werden dabei die beiden Anschläge 66 voneinander beabstandet. Mit anderen Worten wird der Schieber 52 weiter bewegt als der Kontaktbrückenträger 56.

Sobald die Bestromung des elektrischen Antriebs 42 beendet wird, wird mittels dessen keine Kraft mehr auf den Anker 44 ausgeübt, jedoch wirkt auf den Schieber 52 die Feder 68, was zu einer geringfügigen Bewegung des Schiebers 52 und daher auch des Anker 44 entlang des ersten Verstellwegs 46 führt. Die Bewegung wird dabei beendet, sobald der Schieber 52 gegen die Kontaktbrücke 32 verbracht wurde. Eine weitere Bewegung wird mittels der Rückstellfeder 58 verhindert. Somit ist ein geschlossener Zustand realisiert.

Wenn sich der mechanische Schalter 22 im geschlossenen Zustand befindet und geöffnet werden soll, wird der elektrische Antrieb 42 bestromt. Infolgedessen wird mittels der elektrischen Spulen 48 ein Magnetfeld bereitgestellt, das mit dem Anker 44 wechselwirkt, und diesen in eine Bewegung versetzt, nämlich entlang des ersten Verstellwegs 46 in Richtung der Kontaktbrücke 32. Da der Schieber 52 bereits an der Kontaktbrücke 32 anliegt, führt dies zu einem Beginn der Bewegung der Kontaktbrücke 32, die somit synchron mit dem Anker 44 bewegt wird.

Zusammenfassend ist somit das Schaltgerät 12 derart ausgebildet, dass, wenn sich der mechanische Schalter 22 im geschlossenen Zustand befindet, ein Beginn der Bewegung des Ankers 44 zu einem Beginn der Bewegung der Kontaktbrücke 32 führt. Dabei ist der Anker 44 starr an dem Schieber 52 befestigt. Die Feder 68, an der der Schieber 52 im geschlossenen Zustand des mechanischen Schalters 22 abgestützt ist, dient dabei dem Verbringen des Schiebers 52 gegen die Kontaktbrücke 32 im geschlossenen Zustand des mechanischen Schalters 22, unabhängig davon, ob ein Abbrand der Bewegkontakte 36, 38 oder Festkontakte 28, 30 vorliegt. Falls diese einen vergleichsweise starken Abbrand aufweisen, ist deren Größe verringert, und somit die Kontaktbrücke 32 in Richtung des elektrischen Antrieb 42 versetzt. Somit ist die Feder 68 ein Bestandteil einer Vorrichtung 70 zur Kompensation eines Abbrands der Bewegkontakte 36, 38 und der Festkontakte 28, 30. Die Feder 68 bildet dabei ein Kompensationselement 72 zum Verbringen des Schiebers 52 gegen die Kontaktbrücke 32 im geschlossenen Zustand des mechanischen Schalters 22.

In einer nicht näher dargestellten Variante ist die Feder 68 beispielsweise lediglich lose auf die Betätigungsstange 50 gesetzt oder an dem dem Schieber 52 gegenüberliegenden Ende an dem elektrischen Antrieb 42 oder dem Gehäuse 14 befestigt. In einer weiteren Alternative ist die Feder beispielsweise auf der dem Schieber gegenüberliegenden Seiten des elektrischen Antriebs 42 an der Betätigungsstange 50 direkt und somit indirekt an dem Schieber 52 abgestützt.

Falls sich beim Öffnen des mechanischen Schalters 22 zwischen den Bewegkontakten 36, 38 und dem jeweils zugeordneten Festkontakt 28, 30 ein Lichtbogen ausbilden sollte, sind diese Löschkammern 74 zugeordnet, die mehrere übereinandergestapelte Löschbleche aufweisen. Auch umfassen die Löschkammern 74 nicht näher dargestellte Blaseinrichtungen zum Bewegen des jeweiligen Lichtbogens zwischen die Löschbleche. Sobald der Lichtbogen auftritt, erfolgt hierbei eine thermische Belastung der Bewegkontakte 36, 38 und der Festkontakte 28, 30, die partiell aufgeschmolzen /verformt werden.

In Figur 5 ist eine veränderte Ausführungsform der Vorrichtung 70 dargestellt. Die Kontaktbrücke 32 und der Kontaktbrückenträger 56 sowie die Rückstellfeder 58 sind nicht verändert. Jedoch ist nunmehr die Feder 68 nicht mehr vorhanden, und der Schieber 52 ist verkürzt, sodass dessen Stirnseite von der Kontaktbrücke beabstandet ist, wenn die beiden Anschläge 66 aneinander anliegen. Dort ist nunmehr das Kompensationselement 72 angeordnet. Dieses ist bei einer Ausführungsform aus einem Elastomer gefertigt und sowohl an dem Schieber 52 als auch an der Kontaktbrücke 32 befestigt, nämlich angeklebt oder in anderer Weise stoffschlüssig verbunden. Somit ist der Schieber 52 stets gegen die Kontaktbrücke 32 verbracht, und es ist auch möglich, mittels des elektrischen Antriebs 42 eine Kraft auf die Kontaktbrücke 32 zum Verbringen des mechanischen Schalters 22 in den geschlossenen Zustand zu verbringen. Wenn dabei der Anker 44 bis zum Ende des ersten Verstellwegs 46 verbracht wird, wird das Kompensationselement 72 in die Länge gezogen, sobald die Kontaktbrücke 32 das Ende des zweiten Verstellwegs 40 erreicht hat. Wenn dann die Bestromung des elektrischen Antriebs 42 beendet wird, zieht sich das Kompensationselement 72 erneut zusammen, und der Schieber 52 und der Anker 44 werden in Richtung der Kontaktbrücke 32 bewegt.

Sobald zum Öffnen des mechanischen Schalters 22 der elektrische Antrieb 42 bestromt wird, wird über den Schieber 52 und das Kompensationselement 72 die Kraft auf die Kontaktbrücke 32 im Wesentlichen ungehindert übertragen, sodass diese ebenfalls bewegt wird. Hierbei ist das Elastomer insbesondere derart ausgebildet, dass das Schubmodul vergleichsweise hoch ist, sodass während dieser vergleichsweise schnellen Bewegung im Wesentlichen keine Verformung des Kompensationselements 72 auftritt. Zudem wird mittels der Wände des Kontaktbrückenträgers 56, an denen das Kompensationselement 72 im zusammengezogenen Zustand anliegt, eine Verformung vollständig vermieden. Daher wird die mittels des elektrischen Antriebs 42 bereitgestellte Kraft vollständig auf die Kontaktbrücke 32 übertragen.

In einer alternativen Ausgestaltungsform ist das Kompensationselement 72 ersetzt und aus einem Formgedächtnismaterial, nämlich einer magnetischen Formgedächtnislegierung erstellt. Bei einer Alternative hierzu umfasst dieses eine magnetorheologische Flüssigkeit, die insbesondere in einem flexiblen Behältnis angeordnet ist, das zum Beispiel aus einem Gummi gefertigt ist. Auch hier ist das Kompensationselement 72, nämlich das Formgedächtnismaterial bzw. das Behältnis, sowohl an dem Schieber 52 als auch an der Kontaktbrücke 32 befestigt. Dabei ist auch hier jeweils eine Bewegung der Kontaktbrücke 32 bezüglich des Ankers 44 ermöglicht.

Wenn sich der mechanische Schalter 22 im geöffneten Zustand befindet, ist im Bereich des Kompensationselements 72 kein Magnetfeld vorhanden. In diesem Fall ist es insbesondere möglich, das Formgedächtnismaterial bzw. das flexible Behältnis in die Länge zu ziehen, da die magnetorheologische Flüssigkeit eine vergleichsweise hohe Viskosität aufweist. Sobald der mechanische Schalter 22 sich im geschlossenen Zustand befindet, wird über die Kontaktbrücke 32 ein elektrischer Strom geführt. Dies führt dazu, dass die Kontaktbrücke 32 von einem Magnetfeld umgeben ist, das somit auch das Kompensationselement 72 durchgesetzt. Infolgedessen zieht sich das Formgedächtnismaterial zusammen, was dazu führt, dass der Schieber 52 in Richtung der Kontaktbrücke 32 bewegt wird, bis die Anschläge 66 aneinander anliegen. Wenn das Kompensationselement 72 die magnetorheologische Flüssigkeit umfasst, bewirkt das Magnetfeld, dass die Viskosität abnimmt, sodass diese beispielsweise als Festkörper vorliegt oder sich zumindest ähnlich zu einem Festkörper verhält. Wenn dann der elektrische Antrieb 42 zum Öffnen des mechanischen Schalters 22 bestromt wird, liegt der Schieber 52 bereits wiederum an dem Kontaktbrückenträger 56 an, und der zwischen dem Schieber 52 an der Kontaktbrücke 32 gebildete Freiraum ist vollständig mittels des Kompensationselement 72 ausgefüllt, das sich somit nicht weiter verformen kann, sofern dieses das Formgedächtnismaterial umfasst. Falls dieses die magnetorheologische Flüssigkeit umfasst, ist das Kompensationselement 72 starr. In beiden Fällen führt dies dazu, dass die Bewegung des Ankers 44 zum Beginn der Bewegung der Kontaktbrücke 32 führt. Erst wenn der elektrische Strom über die Kontaktbrücke 32 unterbrochen und das die Kontaktbrücke 32 umgebende Magnetfeld zusammengebrochen ist, ist erneut eine Verformung des Kompensationselements 72 möglich, sodass eine Relativbewegung der Kontaktbrücke 32 zu dem Anker 44 erfolgen kann.

In Figur 6 ist eine weitere Alternative der Vorrichtung 70 gezeigt, wobei der mechanische Schalter im geschlossenen Zustand dargestellt ist. Die Kontaktbrücke 32, die Rückstellfeder 58 und der Kontaktbrückenträger 56 sind nicht verändert.

Der Schieber 52 ist im Wesentlichen entsprechend der in Figur 4 dargestellten Variante ausgebildet, sodass dieser stirnseitig an der Kontaktbrücke 32 anliegt, wenn dessen Anschlag 66 an dem Anschlag 66 des Kontaktbrückenträgers 56 anliegt.

Das Kompensationselement 72 ist verändert und weist ein erstes Magnetelement 78 auf, das mittels eines Permanentmagneten bereitgestellt ist. Der Schieber 52 weist eine Aufnahmeöffnung 76 auf, die senkrecht zu dem zweiten Verstellweg 40 geöffnet ist, und innerhalb dessen das erste Magnetelement 78 eingelegt ist. Somit ist das erste Magnetelement 78 dem Schieber 52 zugeordnet. Zudem weist das Kompensationselement 72 ein zweites Magnetelement 80 auf, das mittels eines Eisen- oder Stahl-Plättchens realisiert ist. Zumindest ist das zweite Magnetelement 80 aus einem ferromagnetischen Material gefertigt und auf der dem Schieber 52 gegenüberliegenden Seite der Kontaktbrücke 32 sowie parallel zu dieser angeordnet. Dabei liegt das zweite Magnetelement 80 flächig an der Kontaktbrücke 32 an und ist dort befestigt, nämlich verklebt. Zudem wird das zweite Magnetelement 80 mittels der Rückstellfeder 58 gegen die Kontaktbrücke 32 gedrückt. Folglich ist das zweite Magnetelement 80 der Kontaktbrücke 32 zugeordnet.

Die zwischen dem ersten und zweiten Magnetelement 78, 80 wirkenden Kräfte sind dabei vergleichsweise gering, sodass beim Schließen des mechanischen Schalters 22 ein Ablösen des Schiebers 52 von der Kontaktbrücke 32 und daher die Bewegung des Ankers 44 bis zum Ende des ersten Verstellwegs 46 möglich ist. Sobald jedoch die Bestromung des elektrischen Antriebs 42 beendet ist, wird aufgrund der zwischen dem ersten und zweiten Magnetelement 78, 80 wirkenden Kräfte der Schieber 52 gegen die Kontaktbrücke 32 verbracht. Im Vergleich zu der Ausführungsform mit der Feder 68 wirken, wenn der elektrische Antrieb 42 nicht bestromt wird, auf die Kontaktbrücke 32 lediglich die mittels der Rückstellfeder 58 bereitgestellten Kräfte auf die Kontaktbrücke 32 relativ zu dem Gehäuse 14.

In Figur 7 ist eine weitere Ausgestaltungsform der Vorrichtung 70 dargestellt. Das Kompensationselement 72 umfasst weiterhin das erste Magnetelement 78, das nunmehr mittels zweier übereinandergestapelter Permanentmagnete realisiert ist, die in der Aufnahmeöffnung 76 des Schiebers 52 befestigt sind, der an der Stirnseite offen ist. Die Permanentmagnete sind übereinandergestapelt, sodass ein vergleichsweise starkes Magnetfeld bereitgestellt ist. Das zweite Magnetelement 80 ist nach Art eines Rings ausgebildet und umgibt die Kontaktbrücke 32 umfangsseitig. Der Ring ist aus einem geeignet gebogenen Metallband aus einem ferromagnetischen Material, nämlich Eisen, gefertigt. Somit befindet sich das zweite Magnetelement 80 auch auf der dem erste Magnetelement 78 zugewandten Seite der Kontaktbrücke 32, weswegen deren Wechselwirkung verstärkt ist. Dabei ist eine verliersichere Anbindung an der Kontaktbrücke 32 gegeben. Bei der in Figur 7 gezeigten Variante weist das zweite Magnetelement 80 zusätzlich einen weiteren Permanentmagneten 82 auf, der sich auf dem Schieber 52 gegenüberliegenden Seiten der Kontaktbrücke 32 befindet und über den Metallring des zweiten Magnetelements 80 an der Kontaktbrücke 32 befestigt ist. Dabei ist der weitere Permanentmagnet 82 umfangsseitig von der Rückstellfeder 58 umgeben und somit geschützt und stabilisiert. Aufgrund des weiteren Permanentmagneten 82 sind die zwischen dem ersten und zweiten Magnetelement 78, 80 wirkenden Magnetkräfte verstärkt, wobei mittels des Metallrings des zweiten Magnetelements 80 die Magnetfeldlinien geeignet geformt werden.

In Figur 8 ist in einer weiteren Schnittdarstellung entlang des zweiten Verstellwegs 40 eine Abwandlung der Vorrichtung 70 gezeigt. In einer hierzu senkrechten und parallel zum zweiten Verstellweg 40 verlaufenden Schnittdarstellung ist die Vorrichtung 70 in Figur 9 nochmals gezeigt ist. Der Schieber 52 weist wiederum die Aufnahmeöffnung 76 auf, die von der Stirnseite weg versetzt ist, und im Wesentlichen einer geschmälerten Variante der in Figur 6 gezeigten Ausgestaltung der Aufnahmeöffnung 76 entspricht. Innerhalb derer liegt formschlüssig ein Teil des ersten Magnetelements 78 ein, mittels dessen die Aufnahmeöffnung 76 vollständig ausgefüllt ist.

An die Stirnseiten des sich in der Aufnahmeöffnung 76 befindenden Teils des ersten Magnetelements 78 sind jeweils senkrecht hierzu und in Richtung der Kontaktbrücke 32 verlaufende Fortsätze 84 angebunden. Hierbei ist das vollständige erste Magnetelement 78 aus einem ferromagnetischen Material, nämlich Eisen, erstellt und die Fortsätze 84 umgreifen die Kontaktbrücke 32 freiendseitig, wenn der Schieber 52 an der Kontaktbrücke 32 anliegt. Somit befinden sich die Freienden der Fortsätze 84 im Wesentlichen neben dem zweiten Magnetelement 80, das der in Figur 6 dargestellten Variante entspricht. Somit ist das zweite Magnetelement 80 ebenfalls auf der dem Schieber 52 gegenüberliegenden Seite der Kontaktbrücke 32 angeordnet und aus dem Eisen erstellt.

Sobald mittels der Kontaktbrücke 32 der elektrische Strom geführt wird, wird diese von dem Magnetfeld dadurch bedingten Magnetfeld umgeben, das mittels des ersten Magnetelements 76 u-förmig um die Kontaktbrücke 32 herum und dort mittels des zweiten Magnetelements 80 geführt wird. Zur Verringerung der zwischen dem erstem und zweiten Magnetelement 78, 80 gebildeten Luftspalte werden die Freienden der Fortsätze 84 im Wesentlichen neben dem zweiten Magnetelement 80 angeordnet, was zu dem Verbringen des Schiebers 52 gegen die Kontaktbrücke 32 führt. Auch hier ist wiederum die Rückstellfeder 58 vorhanden, mittels derer das zweite Magnetelement 80 gegen die Kontaktbrücke 32 gedrückt wird.

In Figur 10 ist ausschnittsweise eine weitere Abwandlung des Schaltgeräts 12 ausschnittsweise gezeigt, wobei die Vorrichtung 70 verändert ist. In der dargestellten Perspektive verläuft die Betätigungsstange 50. Diese ist auch weiterhin an dem nicht näher dargestellten Anker 44 des elektrischen Antrieb 42 starr angebunden. Auf der dem Anker 44 gegenüberliegenden Ende ist ein im Wesentlichen zylindrischer Halter 86 drehbar um eine Drehachse 88 gelagert, auf der die Betätigungsstange 50 liegt. Somit ist der Halter 86 um die parallel zum zweiten Verstellweg 40 verlaufende Drehachse 88 drehbar.

Der Halter 86 ist aus einem Kunststoff gefertigt, und weist ebenfalls die senkrecht zum zweiten Verstellweg 40 verlaufende Durchgangsöffnung 64 auf, durch die die Kontaktbrücke 32 gesteckt ist. Dabei ist die Kontaktbrücke 32 in zwei sich gegenüberliegenden, jeweils helixförmig um die Drehachse 88 verlaufenden Haltekonturen 90 des Halters 86 gelagert. Die Haltekonturen 90 sind hierbei mittels helixförmiger Schlitze bereitgestellt, in derer stumpfförmige Fortsätze der Kontaktbrücke 32 angeordnet sind. Somit ist eine Bewegung der Kontaktbrücke 32 bezüglich des Halters 86 parallel zur Längsachse 88 möglich, wobei jedoch gleichzeitig die Kontaktbrücke 32 um die Drehachse 88 bezüglich des Halters 86 gedreht wird.

Die Kontaktbrücke 32 ist mittels einer zwischen dieser und einem inneren Boden des Halters 86 angeordneten Andruckfeder 92 an diesem abgestützt und somit federbelastet. Mittels einer nicht näher dargestellten Führung des Gehäuses 14 ist sichergestellt, dass keine Drehung der Kontaktbrücke 32 bezüglich des Gehäuses 14 erfolgt.

Bei dieser Variante des Schaltgeräts 12 ist beispielsweise die Stellfeder 58 nicht vorhanden. Zudem ist der elektrische Antrieb 42 verändert, und der Anker 44 wird stets zu den Enden des ersten Verstellwegs 46 verbracht und dort gehalten. Somit befindet sich der Anker 44 auch an einem der Enden des ersten Verstellwegs 46, wenn sich der mechanische Schalter 22 im geschlossenen Zustand befindet. In diesem Fall ist die Andruckfeder 92 maximal oder zumindest vergleichsweise stark komprimiert. Falls ein Abbrand der Kontakte 28, 30, 36, 38 vorliegen sollte, wird die Kontaktbrücke 32 so lange in den Haltekonturen 90 mittels der Andruckfeder 92 bewegt, bis die Bewegkontakte 36, 38 an den Festkontakten 28, 30 anliegen, wobei der Halter 86 um die Drehachse 88 rotiert wird.

Zum Öffnen des mechanischen Schalters 22 wird der Anker 44 entlang des vollständigen ersten Verstellwegs 46 verbracht. Dies führt zu einer Verstellung des Halters 86 und der Kontaktbrücke 32 entlang des zweiten Verstellwegs 40. Die zwischen dem Halter 86 und der Betätigungsstange 50 vorherrschende Reibung sowie die zwischen der Kontaktbrücke 32 und dem Halter 86 vorherrschende Reibung sind vergleichsweise groß, weswegen während dieser Bewegung im Wesentlichen keine Relativbewegung der Kontaktbrücke 32 bezüglich des Halters 86 erfolgt. Somit führt auch hier auch hier der Beginn der Bewegung des Ankers 44 zum Beginn der Bewegung der Kontaktbrücke 32. Erst nach Abschluss der Bewegung der Kontaktbrücke 20 entlang des zweite Verstellweg 40 wird die (Haft-)Reibung überwunden, was zu einem allmählichen Entspannen der Andruckfeder 92 und einem Drehen des Halters 86 um die Drehachse 88 führt.

Die Erfindung ist nicht auf die vorstehend beschriebenen Ausführungsbeispiele beschränkt. Vielmehr können auch andere Varianten der Erfindung von dem Fachmann hieraus abgeleitet werden, ohne den Gegenstand der Erfindung zu verlassen. Insbesondere sind ferner alle im Zusammenhang mit den einzelnen Ausführungsbeispielen beschriebene Einzelmerkmale auch auf andere Weise miteinander kombinierbar, ohne den Gegenstand der Erfindung zu verlassen.

### Bezugszeichenliste

- 2: Gleichspannungskreis
- 4: Gleichspannungsquelle
- 6: Pol
- 8: Last
- 10: Gleichspannungsquelle
- 12: Schaltgerät
- 14: Gehäuse
- 16: Gehäusehälfte
- 18: Geräteanschluss
- 20: Montageöffnung
- 22: mechanischer Schalter
- 24: Anschluss
- 26: Anschlusskörper
- 28: Festkontakt
- 30: weiterer Festkontakt
- 32: Kontaktbrücke
- 34: Brückenkörper
- 36: Bewegkontakt
- 38: weiterer Bewegkontakt
- 40: zweiter Verstellweg
- 42: elektrischer Antrieb
- 44: Anker
- 46: erster Verstellweg
- 48: elektrische Spule
- 50: Betätigungsstange
- 52: Schieber
- 54: Aufnahme
- 56: Kontaktbrückenträger
- 58: Rückstellfeder
- 60: Halter
- 62: Führungsschlitz
- 64: Durchgangsöffnung
- 66: Anschlag
- 68: Feder
- 70: Vorrichtung
- 72: Kompensationselement
- 74: Löschkammer
- 76: Aufnahmeöffnung
- 78: erstes Magnetelement
- 80: zweites Magnetelement
- 82: weiterer Permanentmagnet
- 84: Fortsatz
- 86: Halter
- 88: Drehachse
- 90: Haltekontur
- 92: Andruckfeder

## Patentansprüche

1. Schaltgerät (12) mit einem elektrischen Antrieb (42), der einen entlang eines ersten Verstellwegs (46) beweglich gelagerten Anker (44) aufweist, und mit einem mechanischen Schalter (22), der einen Festkontakt (28) und eine Kontaktbrücke (32) mit einem Bewegkontakt (36) aufweist, wobei die Kontaktbrücke (32) derart entlang eines zweiten Verstellwegs (40) bezüglich des Festkontakts (28) beweglich gelagert ist, dass in einem geschlossenen Zustand des mechanischen Schalters (22) der Bewegkontakt (36) an dem Festkontakt (28) anliegt, und dass in einem geöffneten Zustand der Bewegkontakt (36) von dem Festkontakt (28) beabstandet ist, und wobei die Kontaktbrücke (32) beweglich bezüglich des Ankers (44) gelagert ist, und mit einer Vorrichtung (70) zur Kompensation eines Abbrands des Bewegkontakts (36) und/oder des Festkontakts (28), wobei das Schaltgerät (12) derart ausgebildet ist, dass, wenn sich der mechanischen Schalter (22) im geschlossenen Zustand befindet, ein Beginn einer Bewegung des Ankers (44) zu einem Beginn einer Bewegung der Kontaktbrücke (32) führt.

2. Schaltgerät (12) nach Anspruch 1,
**dadurch gekennzeichnet,**
**dass** der Anker (44) starr an einem Schieber (52) befestigt ist, wobei die Vorrichtung (70) ein Kompensationselement (72) zum Verbringen des Schiebers (52) gegen die Kontaktbrücke (32) im geschlossenen Zustand des mechanischen Schalters (22) umfasst.

3. Schaltgerät (12) nach Anspruch 2,
**dadurch gekennzeichnet,**
**dass** der Schieber (52) an einem Kontaktbrückenträger (56) geführt ist, an dem die Kontaktbrücke (32) gehalten ist.

4. Schaltgerät (12) nach Anspruch 2 oder 3,
**dadurch gekennzeichnet,**
**dass** das Kompensationselement (72) eine Feder (68) umfasst, an der der Schieber (52) im geschlossenen Zustand des mechanischen Schalters (22) abgestützt ist.

5. Schaltgerät (12) nach Anspruch 2 oder 3,
**dadurch gekennzeichnet,**
**dass** das Kompensationselement (72) ein dem Schieber (52) zugeordnetes erstes Magnetelement (78) und ein der Kontaktbrücke (32) zugeordnetes zweites Magnetelement (80) umfasst.

6. Schaltgerät (12) nach Anspruch 5,
**dadurch gekennzeichnet,**
**dass** das zweite Magnetelement (80) auf der dem Schieber (52) gegenüberliegenden Seite der Kontaktbrücke (32) angeordnet ist.

7. Schaltgerät (12) nach Anspruch 5,
**dadurch gekennzeichnet,**
**dass** die Kontaktbrücke (32) mittels des zweiten Magnetelements (80) umfangsseitig umgeben ist.

8. Schaltgerät (12) nach Anspruch 2 oder 3,
**dadurch gekennzeichnet,**
**dass** das Kompensationselement (72) ein Elastomer umfasst, über das der Schieber (52) an der Kontaktbrücke (32) angebunden ist.

9. Schaltgerät (12) nach Anspruch 2 oder 3,
**dadurch gekennzeichnet,**
**dass** das Kompensationselement (72) ein Formgedächtnismaterial und/ oder eine magnetorheologische Flüssigkeit umfasst, über das der Schieber (52) an der Kontaktbrücke (32) angebunden ist.

10. Schaltgerät (12) nach Anspruch 1,
**dadurch gekennzeichnet,**
**dass** der Anker (44) an einem Halter (86) angebunden ist, der um eine parallel zum zweiten Verstellweg (40) verlaufende Drehachse (88) drehbar ist, wobei die Kontaktbrücke (32) in einer helixförmig um die Drehachse (88) verlaufenden Haltekontur (90) des Halters (86) gelagert und mittels einer Andruckfeder (92) an diesem abgestützt ist.
